# EUROPÄISCHE PATENTSCHRIFT

(11) **EP 2 882 835 B1**
(45) Veröffentlichungstag und Bekanntmachung des Hinweises auf die Patenterteilung: **24.10.2018**
(21) Anmeldenummer: 13747798.0
(22) Anmeldetag: 07.08.2013
(51) Int. Cl.: C11D 1/83, C11D 3/39, C11D 10/04, C11D 1/831

(54) **FLÜSSIGE TENSIDHALTIGE ALKANOLAMIN-FREIE ZUSAMMENSETZUNGEN**
LIQUID COMPOSITIONS FREE OF ALKANOLAMINE COMPRISING SURFACTANTS
COMPOSITIONS LIQUIDES CONTENANT DES AGENTS TENSIO-ACTIFS DÉPOURVUES D'ALCANOLAMINES

(30) Priorität: 09.08.2012 DE 102012015826
(43) Veröffentlichungstag der Anmeldung: 17.06.2015
(73) Patentinhaber: WeylChem Switzerland AG, 4132 Muttenz (CH)
(72) Erfinder: HIMMRICH, Johannes, 65817 Eppstein (DE); SCHOLZ, Hans Jürgen, 63755 Alzenau (DE); WALTHER, Wolfgang, 65830 Kriftel (DE); ERBES, Joachim, 65931 Frankfurt am Main (DE); RIEGELBECK, Stefan, 65934 Frankfurt (DE)
(74) Vertreter: Ackermann, Joachim
(86) Internationale Anmeldenummer: PCT/EP2013/002367
(87) Internationale Veröffentlichungsnummer: WO 2014/023427

(56) Entgegenhaltungen:
- EP-A1- 0 490 436
- WO-A1-92/20769
- DE-A1- 4 023 893
- DE-A1- 4 216 453
- DE-A1- 19 511 192
- DE-A1-102004 043 728
- US-A- 3 998 750

## Beschreibung

Die Erfindung betrifft flüssige Zusammensetzungen, die eine hohe Gesamtkonzentration an anionischen und nichtionischen Tensiden enthalten, aber frei sind von Alkanolaminen und deren Salzen. Die flüssigen Zusammensetzungen können zum Waschen und Reinigen von Textilien verwendet werden und zeigen in Kombination mit Bleichsystemen eine vorteilhafte Bleichleistung.

Flüssigwaschmittel erfreuen sich einer stark steigenden Beliebtheit im Markt, weil sie einfach und ohne Staubentwicklung dosiert werden können, die waschaktiven Inhaltsstoffe beim Waschen schnell freisetzen und zudem keine Rückstände auf der Wäsche hinterlassen. Dabei hat sich in den letzten Jahren auch ein Trend zu immer höher konzentrierten Flüssigwaschmitteln durchgesetzt, um kleine, leicht handhabbare Verpackungseinheiten herstellen zu können und Transportkosten zu reduzieren.

Die Herstellung hochkonzentrierter Flüssigwaschmittel macht die Verwendung von sehr gut löslichen Tensiden, Hydrotropen und Lösemittel notwendig. Sehr verbreitet ist in solchen Produkten die Verwendung von anionischen Tensiden in Form ihrer sehr gut löslichen Ethanolaminsalze und auch die Verwendung von Ethanolaminen als Lösemittel.

In DE 19511192, EP 0490436, WO 92/20769, DE 102004043728, DE 4216453, DE 4023893, US 3,998,750 werden Alkanolamin-freie Waschmittel beschrieben, die Mischungen aus anionischen und nichtionischen Tensiden umfassen.

Ein großer Nachteil der Flüssigwaschmittel ist ihre geringe Kompatibilität mit Bleichmittelsystemen und daraus resultierend ihre schlechte Waschleistung bei bleichbaren Anschmutzungen.

Es bestand daher die Aufgabe, konzentrierte Zusammensetzungen, insbesondere mit hohem Tensidanteil, bereit zu stellen, die bei der Anwendung mit Bleichmittelsystemen eine vorteilhafte Entfernung bleichbarer Anschmutzungen beim Waschen ermöglichen.

Überraschend wurde gefunden, dass diese Aufgabe gelöst wird durch flüssige Zusammensetzungen mit einer Viskosität von 100 bis 20000 mPas, gemessen mit dem Brookfeld-Viskosimeter LVT-II bei 20 Umdrehungen / Minute und bei 20°C, enthaltend
a) ein oder mehrere anionische Tenside ausgewählt aus der Gruppe bestehend aus den Tensidklassen der Sulfonate, Sulfate, Carboxylate und Phosphate und die Gegenionen der anionischen Tenside der Komponente a) ausgewählt aus der Gruppe bestehend aus den Kationen von Natrium, Kalium, Calcium und Magnesium, und
b) ein oder mehrere nichtionische Tenside ausgewählt aus der Gruppe bestehend aus den Tensidklassen der alkoxylierten Fettalkohole, Fettsäureamide, alkoxylierten Fettsäureamide und Alkylpolyglykoside,
dadurch gekennzeichnet, dass sie die Tenside der Komponenten a) und b) in einer Gesamtkonzentration von > 50 Gew.-%, bezogen auf das Gesamtgewicht der flüssigen Zusammensetzungen, enthalten, und wobei die anionischen Tenside der Komponente a) und die nichtionischen Tenside der Komponente b) in der flüssigen Zusammensetzung in einem Gewichtsverhältnis von Komponente a) zu Komponente b) von 3 zu 1 bis 1 zu 3 vorliegen, und frei sind von Alkanolaminen und deren Salzen.

Ein Gegenstand der vorliegenden Erfindung ist folglich die Verwendung einer flüssigen Zusammensetzung mit einer Viskosität von 100 bis 20000 mPas, gemessen mit dem Brookfeld-Viskosimeter LVT-II bei 20 Umdrehungen / Minute und bei 20°C, enthaltend
a) ein oder mehrere anionische Tenside ausgewählt aus der Gruppe bestehend aus den Tensidklassen der Sulfonate, Sulfate, Carboxylate und Phosphate und die Gegenionen der anionischen Tenside der Komponente a) ausgewählt aus der Gruppe bestehend aus den Kationen von Natrium, Kalium, Calcium und Magnesium, und
b) ein oder mehrere nichtionische Tenside ausgewählt aus der Gruppe bestehend aus den Tensidklassen der alkoxylierten Fettalkohole, Fettsäureamide, alkoxylierten Fettsäureamide und Alkylpolyglykoside,
wobei die Gesamtmenge an Tensiden der Komponenten a) und b) > 50 Gew.-% beträgt, bezogen auf das Gesamtgewicht der flüssigen Zusammensetzung, und wobei die anionischen Tenside der Komponente a) und die nichtionischen Tenside der Komponente b) in der flüssigen Zusammensetzung in einem Gewichtsverhältnis von Komponente a) zu Komponente b) von 3 zu 1 bis 1 zu 3 vorliegen, mit der Maßgabe, dass die Zusammensetzung frei ist von Alkanolaminen und deren Salzen,
in Gegenwart eines oder mehrerer Bleichmittel zum Reinigen von Textilien.

Ein weiterer Gegenstand der Erfindung sind flüssige Zusammensetzungen mit einer Viskosität von 100 bis 20000 mPas, gemessen mit dem Brookfeld-Viskosimeter LVT-II bei 20 Umdrehungen / Minute und bei 20°C, enthaltend
a) ein oder mehrere anionische Tenside ausgewählt aus der Gruppe der sekundären Paraffinsulfonaten und die Gegenionen der anionischen Tenside der Komponente a) ausgewählt aus der Gruppe bestehend aus den Kationen von Natrium, Kalium, Calcium und Magnesium, und
b) ein oder mehrere nichtionische Tenside ausgewählt aus der Gruppe bestehend aus den Tensidklassen der alkoxylierten Fettalkohole, Fettsäureamide, alkoxylierten Fettsäureamide und Alkylpolyglykoside,
dadurch gekennzeichnet, dass sie die Tenside der Komponenten a) und b) in einer Gesamtkonzentration von > 50 Gew.-%, bezogen auf das Gesamtgewicht der flüssigen Zusammensetzungen, enthalten und wobei die anionischen Tenside der Komponente a) und die nichtionischen Tenside der Komponente b) in der flüssigen Zusammensetzung in einem Gewichtsverhältnis von Komponente a) zu Komponente b) von 3 zu 1 bis 1 zu 3 vorliegen, und frei sind von Alkanolaminen und deren Salzen, und
wobei die flüssige Zusammensetzung 5-20 Gew.-% ein oder mehrerer Bleichmittel aus der Gruppe Wasserstoffperoxid und anorganischer Persalze, bezogen auf das Gesamtgewicht der flüssigen Zusammensetzung, enthält.

Die Zusammensetzungen zeigen bei der Kombination mit Bleichsystemen eine deutlich höhere Bleichleistung als vergleichbare, Alkanolamin-haltige Zusammensetzungen.
Als "flüssige" Zusammensetzungen werden im Rahmen der vorliegenden Erfindung alle flüssigen bzw. fließfähigen Darreichungsformen verstanden. Flüssig bzw. fließfähig im Sinne der vorliegenden Erfindung sind Zusammensetzungen, welche gießbar sind. Die Viskosität kann mit üblichen Standardmethoden (beispielsweise Brookfeld-Viskosimeter LVT-II bei 20 Umdrehungen / Minute und 20 °C) gemessen werden, wobei für den Viskositätsbereich 5 bis < 1000 mPas die Spindel 2, für 1000 bis < 5000 mPas die Spindel 3, für 5000 bis <10 000 mPas die Spindel 4 und für 10 000 bis 60 000 mPas die Spindel 7 verwendet wird.
Die erfindungsgemäß verwendeten flüssigen Zusammensetzungen weisen Viskositäten von 100 bis 20 000 mPas, besonders bevorzugt von 300 bis 10 000 mPas und insbesondere bevorzugt von 400 bis 5000 mPas auf.
Die erfindungsgemäß verwendeten Zusammensetzungen können gelförmig oder auch pastenförmig sein, sie können als homogene Lösungen oder als Suspensionen vorliegen, sie können versprühbar sein, in sogenannten Pouches dargeboten werden oder in sonst üblichen Darreichungsformen konfektioniert sein. Die erfindungsgemäß verwendeten Zusammensetzungen enthalten ein oder mehrere anionische Tenside ausgewählt aus der Gruppe bestehend aus den Tensidklassen der Sulfonate, Sulfate, Carboxylate und Phosphate und besonders bevorzugt enthalten sie ein oder mehrere anionische Tenside ausgewählt aus der Gruppe bestehend aus den Tensidklassen der Sulfonate, Sulfate und Carboxylate. Die Gegenionen der anionischen Tenside sind die Kationen von Natrium, Kalium, Calcium und Magnesium.
Die erfindungsgemäß verwendeten Zusammensetzungen sind frei von Alkanolaminen und deren Salzen. Dies bedeutet beispielsweise, dass diese Substanzen auch nicht als Gegenionen der anionischen Tenside in Betracht kommen.

Bevorzugte Sulfonate sind sekundäre Paraffinsulfonate. Sekundäre Paraffinsulfonate sind Tenside, die statistisch verteilt überwiegend eine SO₃X-Gruppe in Sekundärstellung an der Paraffinkohlenwasserstoffkette und in untergeordnetem Maße zwei oder mehrere SO₃X-Gruppen in Sekundärstellung an der Paraffinkohlenwasserstoffkette enthalten (X = Gegenion). Die Paraffinkohlenwasserstoffketten sind überwiegend lineare und nur zu geringem Anteil von 5 Gew.-% oder weniger verzweigte Paraffinketten mit 8 bis 22 Kohlenstoffatomen. Besonders bevorzugt sind sekundäre Paraffinsulfonate mit 13 bis 17 Kohlenstoffatomen in der Paraffingruppe.

Des Weiteren bevorzugt sind primäre Sulfonate, vorzugsweise Alkan- oder Alkensulfonate, wobei die Alkyl- oder Alkenylgruppe entweder verzweigt oder linear und gegebenenfalls mit einer Hydroxylgruppe substituiert sein kann. Die bevorzugten primären Sulfonate enthalten lineare Alkyl- oder Alkenylketten mit 9 bis 25 Kohlenstoffatomen, bevorzugt mit 10 bis 20 Kohlenstoffatomen und besonders bevorzugt mit 13 bis 17 Kohlenstoffatomen.

Ebenso bevorzugt sind Olefinsulfonate , die durch Sulfonierung von C₁₂-C₂₄-, vorzugsweise C₁₄-C₁₆-α-Olefinen mit Schwefeltrioxid und anschließende Neutralisation erhalten werden. Bedingt durch das Herstellverfahren können diese Olefinsulfonate kleinere Mengen an Hydroxyalkansulfonaten und Alkandisulfonaten enthalten.

Ebenso bevorzugt sind Alkenyl- oder Alkylbenzolsulfonate. Die Alkenyl- oder Alkylgruppe kann verzweigt oder linear und gegebenenfalls mit einer Hydroxylgruppe substituiert sein. Die bevorzugten Alkylbenzolsulfonate enthalten lineare Alkylketten mit 9 bis 25 Kohlenstoffatomen und vorzugsweise mit 10 bis 13 Kohlenstoffatomen.

Ebenso bevorzugt sind Estersulfonate der Formel (1) worin R¹ einen C₈-C₂₀-Kohlenwasserstoffrest, bevorzugt Alkyl, und R einen C₁-C₆ Kohlenwasserstoffrest, bevorzugt Alkyl, darstellt. M steht für ein Kation, das ein wasserlösliches Salz mit dem Estersulfonat bildet.
Besonders bevorzugt sind Methylestersulfonate, in denen R¹ C₁₀-C₁₆-Alkyl und R Methyl bedeutet.

Bevorzugte Sulfate sind wasserlösliche Salze der Formel ROSO₃M, worin R ein C₁₀-C₂₄-Kohtenwasserstoffrest, bevorzugt ein Alkyl- oder Hydroxyalkylrest mit C₁₀-C₂₀-Alkylkomponente, besonders bevorzugt ein C₁₂-C₁₈ Alkyl- oder Hydroxyalkylrest ist. M ist Natrium, Kalium, Calcium, Magnesium oder eine Mischung davon.

Bevorzugte Ethersulfate sind wasserlösliche Salze der linearen Formel RO(A)ₘSO₃M, worin R für einen unsubstituierten C₁₀-C₂₄-Kohlenwasserstoffrest, bevorzugt C₁₀-C₂₄-Alkylrest, oder für einen durch eine Hydroxylgruppe substituierten C₁₀-C₂₄-Kohlenwasserstoffrest, bevorzugt für einen C₁₀-C₂₄-Hydroxyalkylrest, besonders bevorzugt für einen C₁₂-C₂₀ Alkyl- oder Hydroxyalkylrest, insbesondere bevorzugt für einen C₁₂-C₁₈-Alkyl- oder Hydroxyalkylrest steht. A ist eine Ethoxy- (EO-) oder Propoxy- (PO-) einheit, m ist eine Zahl größer als 0, vorzugsweise zwischen 0,5 und 6, besonders bevorzugt zwischen 0,5 und 3 und M ist ein Kation wie z. B. Natrium, Kalium, Calcium, Magnesium oder eine Mischung davon.

Insbesondere bevorzugt sind C₁₂- bis C₁₈-Fettalkoholethersulfate, wobei der Gehalt an EO 1, 2, 2.5, 3 oder 4 Mol pro 1 Mol des Fettalkoholethersulfats beträgt, und in denen M Natrium oder Kalium ist.

Weitere bevorzugte anionische Tenside sind Carboxylate, insbesondere. Fettsäureseifen. Die Seifen können gesättigt oder ungesättigt sein und können verschiedene Substituenten, wie Hydroxylgruppen oder α-Sulfonatgruppen enthalten. Bevorzugt sind lineare gesättigte oder ungesättigte Kohlenwasserstoffreste als hydrophober Anteil mit 6 bis 30 und vorzugsweise 10 bis 18 Kohlenstoffatomen.

Besonders bevorzugt sind die Salze der Laurinsäure, Myristinsäure, Palmitinsäure, Stearinsäure, Behensäure, hydrierten Erucasäure, Ölsäure, Linolsäure, Linolensäure und deren Mischungen und die Salze der Fettsäuren bzw. Fettsäuregemische aus natürlichen Fetten und Ölen, vorzugsweise aus Kokosöl, Sojaöl, Rapsöl, Sonnenblumenöl, Canolaöl, Palmfettöl, Palmkernöl, Olivenöl und Talgfett.

Unter dem einen oder den mehreren anionischen Tensiden der Komponente a) der erfindungsgemäß verwendeten Zusammensetzungen sind die sekundären Paraffinsulfonate besonders bevorzugt.

Die erfindungsgemäß verwendeten Zusammensetzungen enthalten ein oder mehrere nichtionische Tenside ausgewählt aus der Gruppe bestehend aus den Tensidklassen der alkoxylierten Fettalkohole, Fettsäureamide, alkoxylierten Fettsäureamide, und Alkylpolyglykoside.

Die Alkyl- oder Alkenylkette der alkoxylierten Fettalkohole kann linear oder verzweigt, primär oder sekundär sein, und enthält im Allgemeinen 8 bis 22 Kohlenstoffatome. Besonders bevorzugt sind die Kondensationsprodukte von C₁₀- bis C₂₀-Alkoholen mit 2 bis 18 Mol Ethylenoxid pro 1 Mol Alkohol. Die Alkoholethoxylate können eine enge ("Narrow Range Ethoxylates") oder eine breite Homologenverteilung des Ethylenoxides ("Broad Range Ethoxylates") aufweisen. Beispiele von kommerziell erhältlichen nichtionischen Tensiden dieses Typs sind Tergitol® 15-S-9 (Kondensationsprodukt eines linearen sekundären C₁₁-C₁₅-Alkohols mit 9 Mol Ethylenoxid), Tergitol® 24-L-NMW (Kondensationsprodukt eines linearen primären C₁₂-C₁₄-Alkohols mit 6 Mol Ethylenoxid bei enger Molgewichtsverteilung). Ebenfalls unter diese Produktklasse fallen die Genapol®-Marken der Clariant.

Bevorzugt sind Fettsäureamide gemäß der Formel (2) worin R eine Alkylgruppe mit 7 bis 21, bevorzugt 9 bis 17 Kohlenstoffatomen ist und jeder Rest R¹ Wasserstoff, C₁-C₄-Alkyl, C₁-C₄-Hydroxyalkyl oder (C₂H₄O),H bedeutet, wobei x von 1 bis 3 variiert. Bevorzugt sind C₈-C₂₀-Amide, -monoethanolamide, -diethanolamide und -isopropanolamide.

Ebenso bevorzugt sind Alkylpolyglykoside der Formel RO(G)ₓ, wobei R für einen primären geradkettigen oder methylverzweigten, insbesondere in 2-Stellung methylverzweigten, aliphatischen Rest mit 8 bis 22, vorzugsweise 12 bis 18 Kohlenstoffatomen steht und G eine Glykoseeinheit mit 5 oder 6 Kohlenstoffatomen, vorzugsweise Glucose, bedeutet. Der Oligomerisierungsgrad x, der die Verteilung von Monoglykosiden und Oligoglykosiden angibt, ist bevorzugt eine Zahl zwischen 1 und 10, besonders bevorzugt liegt x zwischen 1,2 und 1,4.

Unter dem einen oder den mehreren nichtionischen Tensiden der Komponente b) der erfindungsgemäßen Zusammensetzungen sind die alkoxylierten Fettalkohole besonders bevorzugt.

Zusätzlich können Tenside aus der Gruppe der Polyethylen-, Polypropylen- und Polybutylenoxidkondensate von Alkylphenolen eingesetzt werden. Diese Verbindungen umfassen die Kondensationsprodukte von Alkylphenolen mit einer C₆- bis C₂₀-Alkylgruppe, die entweder linear oder verzweigt sein kann, mit Alkenoxiden. Diese Tenside werden als Alkylphenolalkoxylate, z. B. Alkylphenolethoxylate, bezeichnet.

Des Weiteren können wasserlösliche Aminoxide der Formel (3) zur Anwendung kommen: R ist hierbei eine Alkyl-, Hydroxyalkyl- oder Alkylphenolgruppe mit einer Kettenlänge von 8 bis 22 Kohlenstoffatomen, R² ist eine Alkylen- oder Hydroxyalkylengruppe mit 2 bis 3 Kohlenstoffatomen oder Mischungen hiervon, jeder Rest R¹ ist eine Alkyl- oder Hydroxyalkylgruppe mit 1 bis 3 Kohlenstoffatomen oder eine Polyethylenoxidgruppe mit 1 bis 3 Ethylenoxideinheiten und x bedeutet eine Zahl von 0 bis 10.

Ebenso zum Einsatz kommen können Polyhydroxyfettsäureamide der Formel (4) wobei R¹CO für einen aliphatischen Acylrest mit 6 bis 22 Kohlenstoffatomen, R² für Wasserstoff, einen Alkyl oder Hydroxyalkylrest mit 1 bis 4 Kohlenstoffatomen und Z für einen linearen oder verzweigten Polyhydroxyalkylrest mit 3 bis 10 Kohlenstoffatomen und 3 bis 10 Hydroxylgruppen steht.

Die erfindungsgemäß verwendeten Zusammensetzungen enthalten die Tenside der Komponenten a) und b) in einer Gesamtkonzentration von > 50 Gew,-% und besonders bevorzugt von 50 bis 80 Gew.-%, jeweils bezogen auf das Gesamtgewicht der erfindungsgemäßen Zusammensetzungen.

Die anionischen Tenside der Komponente a) und die nichtionischen Tenside der Komponente b) in den erfindungsgemäß eingesetzten Zusammensetzungen in einem Gewichtsverhältnis von Komponente a) zu Komponente b) von 3 zu 1 bis 1 zu 3 und außerordentlich bevorzugt von 2 zu 1 bis 1 zu 2 vor.

Neben den oben genannten anionischen und nichtionischen Tensiden können als weitere Bestandteile auch noch amphotere und kationische Tenside, Bleichmittel, Bleichaktivatoren, Bleichkatalysatoren, Builder, Co-Builder, Waschalkalien, Enzyme, Sequestriermittel, Soil Release Polymere, Vergrauungsinhibitoren, Farbübertragungsinhibitoren, Farbfixiermittel, Komplexbildner, optische Aufheller, weich machende Komponenten, Farbstoffe, Duftstoffe, Emulgatoren, Hydrotrope, organische Lösemittel, sowie Wasser in den verwendeten Zusammensetzungen enthalten sein.

Geeignete amphotere bzw. zwitterionische Tenside sind Alkylbetaine, Alkylamidbetaine, Aminopropionate, Aminoglycinate oder amphotere Imidazolinium-Verbindungen gemäß der der Formel (5) worin R¹ C₈-C₂₂-Alkyl- oder -Alkenyl, R² Wasserstoff oder CH₂CO₂M, R³ CH₂CH₂OH oder CH₂CH₂OCH₂CH₂CO₂M, R⁴ Wasserstoff, CH₂CH₂OH oder CH₂CH₂COOM, Z CO₂M oder CH₂CO₂M, n 2 oder 3, bevorzugt 2, M Wasserstoff oder ein Kation wie Alkalimetall, Erdalkalimetall, bedeutet.

Bevorzugte amphotere Tenside dieser Formel sind Monocarboxylate und Dicarboxylate. Beispiele hierfür sind Cocoamphocarboxypropionat, Cocoamidocarboxypropionsäure, Cocoamphocarboxyglycinat (oder auch als Cocoamphodiacetat bezeichnet) und Cocoamphoacetat.

Weitere bevorzugte amphotere Tenside sind Alkyldimethylbetaine und Alkyldipolyethoxybetaine mit einem Alkylrest mit 8 bis 22 Kohlenstoffatomen, der linear oder verzweigt sein kann, bevorzugt mit 8 bis 18 Kohlenstoffatomen und besonders bevorzugt mit 12 bis 18 Kohlenstoffatomen. Diese Verbindungen werden z. B. von der Clariant unter dem Handelsnamen Genagen® LAB vermarktet.

Sofern die erfindungsgemäßen Zusammensetzungen ein oder mehrere amphotere Tenside enthalten, sind diese vorzugsweise in einer Menge von 0,1 - 10 Gew.-% und besonders bevorzugt in einer Menge von 0,5 - 5 Gew.-% darin enthalten, jeweils bezogen auf das Gesamtgewicht der erfindungsgemäßen Zusammensetzungen.

Geeignete kationische Tenside sind substituierte oder unsubstituierte geradkettige oder verzweigte quartäre Ammoniumsalze vom Typ R¹N(CH₃)₃^{ρ}X^{σ}, R¹R²N(CH₃)₂^{ρ}X^{σ}, R¹R²R³N(CH₃)^{ρ}X^{σ} oder R¹R²R³R⁴N^{ρ}X^{σ}. Die Reste R¹, R², R³ und R⁴ können vorzugsweise unabhängig voneinander unsubstituiertes Alkyl mit einer Kettenlänge von 8 bis 24 C-Atomen, insbesondere von 10 bis 18 C-Atomen, Hydroxyalkyl mit 1 bis 4 C-Atomen, Phenyl, C₂- bis C₁₈-Alkenyl, C₇- bis C₂₄-Aralkyl, (C₂H₄O)ₓH, wobei x von 1 bis 3 bedeutet, ein oder mehrere Estergruppen enthaltende Alkylreste oder cyclische quartäre Ammoniumsalze sein. X ist ein geeignetes Anion.

Weitere geeignete kationische Tenside sind quaternäre Alkylhydroxyalkylammoniumsalze gemäß der Formel (6) wobei R¹ für eine lineare oder verzweigte, gesättigte oder ungesättigte Alkylgruppe mit 5 bis 22 Kohlenstoffatomen, bevorzugt 8 bis 18 Kohlenstoffatomen, besonders bevorzugt 8 bis 14 Kohlenstoffatomen, R² für eine Methylgruppe, R³ für eine Methylgruppe oder ebenso wie R⁴ für eine Gruppe der Formel -A-(OA)ₙ-OH steht, wobei A eine -C₂H₄- und/oder -C₃H₆-Gruppe und n eine Zahl von 0 bis 20 sein kann.
X kann jedes beliebige Anion sein, beispielsweise Chlorid, Bromid, Iodid, Fluorid, Sulfat, Hydrogensulfat, Carbonat, Hydrogencarbonat, Acetat, Citrat, Phosphat, Mono- und Di-Hydrogenphosphat, Pyrophosphat, Polyphosphat, Metaphosphat, Nitrat, Methylsulfat, Phosphonat, Methylphosphonat, Methandisulfonat, Methylsulfonat, Ethansulfonat oder für ein Anion der Formeln R⁶SO₃^{θ}, R⁷SO₄^{θ} oder R⁶COO^{θ} stehen, worin R⁶ und R⁷ C₂-C₂₀-, vorzugsweise C₁₀-C₁₈-Alkyl, und R⁷ zusätzlich auch C₁-C-₁₈-Alkylphenyl bedeuten.

Außerordentlich bevorzugt ist quaternäres C₈₋₁₀-Alkyldimethylhydroxyethylammoniumchlorid oder -methosulfat und quaternäres C₁₂₋₁₄-Alkyldimethylhydroxyethylammoniumchlorid oder -methosulfat.

Sofern die erfindungsgemäß verwendeten Zusammensetzungen ein oder mehrere kationische Tenside enthalten, sind diese vorzugsweise in einer Menge von 0,1 - 15 Gew.-% und besonders bevorzugt in einer Menge von 0,5 - 7 Gew.-% darin enthalten, jeweils bezogen auf das Gesamtgewicht der Zusammensetzungen.

Sofern die erfindungsgemäß verwendeten Zusammensetzungen ein oder mehrere kationische Tenside enthalten, ist das Gewichtsverhältnis des einen oder der mehreren kationischen Tenside zu dem einen oder den mehreren anionischen Tensiden vorzugsweise von 1 zu 10 bis 1 zu 5.

Als Bleichmittel geeignet sind Wasserstoffperoxid und anorganische Persalze, bevorzugt Percarbonate, Perborate, Persulfate und Persilicate, insbesondere in Form von Alkalimetallsalzen. Besonders bevorzugte Bleichmittel sind Wasserstoffperoxid, Natriumperborat (Monohydrat und Tetrahydrat) und/oder Natriumpercarbonat, insbesondere bevorzugt Natriumperborat (Monohydrat und Tetrahydrat) und/oder Natriumpercarbonat.

Sofern die erfindungsgemäß verwendeten Zusammensetzungen ein oder mehrere der soeben genannten Bleichmittel enthalten, dürfen sie keinen Bleichaktivator enthalten. In diesem Fall enthalten sie vorzugsweise auch keinen Bleichkatalysator.

Sofern die erfindungsgemäß verwendeten Zusammensetzungen ein oder mehrere Bleichmittel enthalten, sind diese vorzugsweise in einer Menge von 1 - 25 Gew.-%, besonders bevorzugt 5 - 20 Gew.-% und insbesondere bevorzugt 8 - 16 Gew.-% darin enthalten, jeweils bezogen auf das Gesamtgewicht der Zusammensetzung.

Die verwendeten Zusammensetzungen dürfen keine Persäuren oder deren Salze enthalten.

In einer bevorzugten Ausführungsform der Erfindung enthalten die erfindungsgemäß verwendeten Zusammensetzungen kein Bleichmittel, d.h. sie sind frei von Bleichmittel.

Sofern die Zusammensetzungen kein Bleichmittel enthalten, können sie ein oder mehrere Bleichaktivatoren enthalten.

Als Bleichaktivatoren können die erfindungsgemäßen Zusammensetzungen ein oder mehrere Substanzen ausgewählt aus der folgenden Gruppe enthalten: mehrfach acylierte Alkylendiamine, insbesondere Tetraacetylethylendiamin (TAED), acylierte Triazinderivate, insbesondere 1,5-Diacetyl-2,4-dioxohexahydro-1,3,5-triazin (DADHT), acylierte Glykolurile, insbesondere Tetraacetylglykoluril (TAGU), N-Acylimide, insbesondere N-Nonanoylsuccinimid (NOSI), acylierte Phenolsulfonate, insbesondere n-Nonanoyloxy- oder n-Lauroyloxybenzolsulfonat (NOBS bzw. LOBS), acylierte Phenolcarbonsäuren, insbesondere Nonanoyloxy- oder Decanoyloxybenzoesäure (NOBA bzw. DOBA), Carbonsäureanhydride, insbesondere Phthalsäureanhydrid, acylierte mehrwertigen Alkohole, insbesondere Triacetin, Ethylenglykoldiacetat und 2,5-Diacetoxy-2,5-dihydrofuran sowie acetyliertes Sorbitol und Mannitol beziehungsweise deren Mischungen (SORMAN), acylierte Zuckerderivate, insbesondere Pentaacetylglukose (PAG), Pentaacetylfruktose, Tetraacetylxylose und Octaacetyllactose sowie acetyliertes, gegebenenfalls N-alkyliertes Glucamin und Gluconolacton, und/oder N-acylierte Lactame, beispielsweise N-Benzoylcaprolactam. Hydrophil substituierte Acylacetale und Acyllactame werden ebenfalls bevorzugt eingesetzt. Daneben können Nitrilderivate wie n-Methyl-Morpholinium-Acetonitril-Methylsulfat (MMA) oder Cyanomorpholin (MOR) als Bleichaktivatoren verwendet werden. Auch Kombinationen konventioneller Bleichaktivatoren können eingesetzt werden.

Besonders bevorzugte Bleichaktivatoren sind Tetraacetylethylendiamin, Decanoyloxybenzoesäure, n-Nonanoyloxybenzolsulfonat oder n-Lauroyloxybenzolsulfonat.

Sofern die erfindungsgemäßen Zusammensetzungen ein oder mehrere Bleichaktivatoren enthalten, sind diese vorzugsweise in einer Menge von 1 - 10 Gew.-%, besonders bevorzugt in einer Menge von 1 - 6 Gew.-% und insbesondere bevorzugt in einer Menge von 2 - 5 Gew.-% darin enthaften, jeweils bezogen auf das Gesamtgewicht der erfindungsgemäßen Zusammensetzung.

In einer bevorzugten Ausführungsform der Erfindung enthalten die erfindungsgemäß verwendeten Zusammensetzungen keinen Bleichaktivator, d. h. sie sind frei von Bieichaktivator.

In einer besonders bevorzugten Ausführungsform der Erfindung enthalten die erfindungsgemäß verwendeten Zusammensetzungen kein Bleichmittel und keinen Bleichaktivator.

Als Bleichkatalysatoren eignen sich vorzugsweise bleichverstärkende Übergangsmetallsalze bzw. -komplexe des Mangans, Eisens, Kobalts, Rutheniums, Molybdäns, Titans oder Vanadiums. Bei Verwendung von Metallsalzen sind insbesondere Mangansalze in den Oxidationsstufen +2 oder +3 bevorzugt, beispielsweise Manganhalogenide, wobei die Chloride bevorzugt sind, Mangansulfate, Mangansalze organischer Säuren wie Manganacetate, Manganacetylacetonate, Manganoxalate sowie Mangannitrate.

Weiterhin bevorzugt sind Komplexe des Eisens in den Oxidationsstufen II oder III und des Mangans in der Oxidationsstufe II, III, IV oder IV, die vorzugsweise einen oder mehrere makrocyclische(n) Ligand(en) mit den Donorfunktionen N1 NR, PR, O und/oder S enthalten. Vorzugsweise werden Liganden eingesetzt, die Stickstoff-Donorfunktionen aufweisen. Bevorzugt sind Übergangsmetallkomplexe, welche als makromolekularen Liganden 1,4,7-Trimethyl-1,4,7-triazacyclononan (Me-TACN), 1,4,7-Triazacyclononan (TACN), 1,5,9-Trimethyl-1.[delta].[theta]-triazacyclododecan (Me-TACD), 2-Methyl-1,4,7-trimethyl-1,4,7-triazacyclononan (MeMeTACN) und/oder 2-Methyl-1,4,7-triazacyclononan (Me/TACN) oder verbrückte Liganden wie 1,2-bis-(4,7-Dimethyl-1,4,7-triazacyclonono-1-yl) ethan (Me4-DTNE) oder Derivate des Cyclams oder Cyclens, wie 1,8-Dimethylcyclam, 1,7-Dimethylcyclen, 1,8-Diethylcyclam, 1,7-Diethylcyclen, 1,8-Dibenzylcyclam und 1,7-Dibenzylcyclen enthalten, wie sie z. B. in EP 0 458 397, EP 0458 398, EP 0 549 272, WO 96/06154, WO 96/06157 oder WO 2006/125517 beschrieben sind, daneben aber auch Mangankomplexe, wie sie aus EP 1 445 305, EP 1 520 910, EP 1 557 457 und WO 2011/095308 bekannt sind.

Sofern die erfindungsgemäß verwendeten Zusammensetzungen einen oder mehrere Bleichkatalysatoren enthalten, sind diese vorzugsweise in einer Menge von 0,001 bis 2 Gew.-% darin enthalten, bezogen auf das Gesamtgewicht der Zusammensetzungen.

Weitere Inhaltsstoffe, die in den verwendeten Zusammensetzungen enthalten sein können, umfassen anorganische und/oder organische Builder und Co-Builder, sogenannte Gerüststoffe, um den Härtegrad des Wassers zu mindern.

Diese Gerüststoffe können mit Gewichtsanteilen von 5 bis 80 % in den Zusammensetzungen enthalten sein. Anorganische Gerüststoffe umfassen beispielsweise Alkali-, Ammonium- und Alkanolammoniumsalze von Polyphosphaten wie etwa Tripolyphosphate, Pyrophosphate und glasartige polymere Metaphosphate, Phosphonaten, Silikaten, Carbonaten einschließlich Bicarbonate und Sesquicarbonate, Sulfaten und Aluminosilikaten.

Beispiele für Silikatgerüststoffe sind die Alkalimetallsilikate, insbesondere diejenigen mit einem SiO₂ : Na₂O-Verhältnis zwischen 1,6 : 1 und 3,2 : 1, sowie Schichtsilikate, beispielsweise Natriumschichtsilikate, wie beschrieben in
US 4,664,839, erhältlich von der Clariant unter der Marke SKS®. SKS-6® ist ein besonders bevorzugter Schichtsilikatgerüststoff.

Aluminosilikatgerüststoffe sind besonders bevorzugt. Es handelt sich dabei insbesondere um Zeolithe mit der Formel Na_{z}[(AlO₂)_{z}(SiO₂)_{y}]-xH₂O. worin z und y ganze Zahlen von mindestens 6 bedeuten, das Verhältnis von z zu y von 1,0 bis 0,5 liegt, und x eine ganze Zahl von 15 bis 264 bedeutet.

Geeignete lonentauscher auf Aluminosilikatbasis sind im Handel erhältlich. Diese Aluminosilikate können von kristalliner oder amorpher Struktur sein, und können natürlich vorkommend oder auch synthetisch hergestellt sein.

Bevorzugte Ionentauscher auf der Basis synthetischer kristalliner Aluminosilikate sind erhältlich unter der Bezeichnung Zeolith A, Zeolith P(B) (einschließlich der in EP-A-0 384 070 offenbarten) und Zeolith X.

Geeignete organische Gerüststoffe umfassen Polycarboxylverbindungen, wie beispielsweise Etherpolycarboxylate und Oxydisuccinate, wie beispielsweise in US 3,128,287 und US 3,635,830 beschrieben. Ebenfalls soll auf "TMS/TDS"-Gerüststoffe aus US 4,663,071 verwiesen werden.

Andere geeignete Gerüststoffe umfassen die Etherhydroxypolycarboxylate, Copolymere von Acrylsäure mit Maleinsäureanhydrid, von Maleinsäureanhydrid mit Ethylen oder Vinylmethylether, 1,3,5-Trihydroxybenzol-2,4,6-trisulfonsäure und Carboxymethyloxybernsteinsäure, die Alkali-, Ammonium- und substituierten Ammoniumsalze von Polyessigsäuren wie z. B. Ethylendiamintetraessigsäure und Nitrilotriessigsäure, sowie Polycarbonsäuren, wie Mellithsäure, Bernsteinsäure, Oxydibernsteinsäure, Polymaleinsäure, Benzol-1,3,5-tricarbonsäure, Carboxymethyloxybernsteinsäure, sowie deren lösliche Salze.

Gerüststoffe auf Citratbasis, z. B. Zitronensäure und ihre löslichen Salze, insbesondere das Natriumsalz, sind bevorzugte Polycarbonsäuregerüststoffe, die auch zusammen mit Zeolithen und/oder Schichtsilikaten verwendet werden können.

Weitere geeignete Gerüststoffe sind die 3,3-Dicarboxy-4-oxa-1,6-hexandioate und die verwandten Verbindungen, die in US 4,566,984 offenbart sind.

Wenn Gerüststoffe auf Phosphorbasis verwendet werden können, können verschiedene Alkalimetallphosphate wie etwa Natriumtripolyphosphat, Natriumpyrophosphat und Natriumorthophosphat verwendet werden. Ebenfalls können Phosphonatgerüststoffe, wie Ethan-1-hydroxy-1,1-diphosphonat und andere bekannte Phosphonate wie sie beispielsweise in US 3,159,581,
US 3,213,030, US 3,422,021, US 3,400,148 und US 3,422,137 offenbart sind, verwendet werden.

Die erfindungsgemäß verwendeten Zusammensetzungen können Waschalkalien enthalten, die den pH-Wert der Zusammensetzung anheben. Geeignet sind Carbonate, Hydrogencarbonate und Silikate, insbesondere Alkalicarbonate, Alkalihydrogencarbonate und Alkalisilikate mit einem Molverhältnis SiO₂/M₂O (M = Alkaliatom) von 1:1 bis 2,5:1.

Als Enzyme können konventionelle Enzyme verwendet werden. Vorzugsweise enthalten die erfindungsgemäß verwendeten Zusammensetzungen ein oder mehrere Enzyme ausgewählt aus der Gruppe bestehend aus Proteasen, Amylasen, Mannasen, Lipasen, Endolasen, Pectinasen, Cellulasen, Pullinasen, Cutinasen und Peroxidasen.

An Proteasen zur Verfügung stehen beispielsweise Liquanase® Ultra 2,0 XL, BLAP®, Opticlean®, Maxacal®, Maxapem®, Esperase®, Savinase®, Purafect®, OxP und/oder Duraxym®,
an Amylasen beispielsweise Steinzyme® Plus 12L, Termamyl®, Amylase® LT, Maxamyl®, Duramyl® und/oder Pruafect® Ox,
an Mannasen beispielsweise Mannaway 4,0 L,
an Lipasen beispielsweise Lipex® 100 L, Lipolase®, Lipomax®, Lumafast® und/oder Lipozym®,
an Endolasen beispielsweise Endolase® 5000L,
an Pectinasen beispielsweise Pectinex 3X L und/oder Pectinex Ultra SPL und an Cellulasen beispielsweise Carezyme 1000 L und/oder Celluclast 1.5 L.

Vorzugsweise enthalten die Zusammensetzungen mindestens 0,001 Gew.-%, besonders bevorzugt 0,01 bis 10 Gew.-%, insbesondere bevorzugt 0,1 bis 5 Gew.-% und außerordentlich bevorzugt 1 bis 3 Gew.-% an einem oder mehreren Enzymen, jeweils bezogen auf das Gesamtgewicht der Zusammensetzungen.

An Sequestriermitteln stehen zu Verfügung Natriumtripolyphosphat (STPP), Ethylendiamintetraessigsäure (EDTA), -salze, Nitrilotriessigsäure (NTA), Polyacrylat, Phosphonat, Oxalsäure, -salz, Zitronensäure, Zeolith, kondensierte Phosphate, Carbonate, Polycarbonate.

An Soil Release Polymeren (SRPs) geeignet sind Polyester, erhältlich durch Polymerisation der Komponenten, ausgewählt aus einer oder mehreren sulfogruppenfreien aromatischen Dicarbonsäuren und/oder deren Salzen, einer oder mehreren sulfogruppenhaltigen Dicarbonsäuren, einer oder mehreren Verbindungen der Formel R¹O(CHR²CHR³O)ₙH, wobei R¹ für H, eine lineare oder verzweigte Alkyl- oder Alkenylgruppe mit 1 bis 22 C-Atomen steht, vorzugsweise für C₁-C₄-Alkyl und besonders bevorzugt für Methyl, R² und R³ unabhängig voneinander für Wasserstoff oder für eine Alkylgruppe mit 1 bis 4 Kohlenstoffatomen stehen, vorzugsweise für Wasserstoff und/oder Methyl, und n eine Zahl von 1 bis 100 ist, eine oder mehrere Verbindungen der Formel H-(OCH₂CH₂)ₘ-SO₃X, wobei m für eine Zahl von 1 bis 100 und X für Wasserstoff oder ein Alkalimetallion steht, und eine oder mehrere vernetzend wirkende polyfunktionelle Verbindungen.

In einer bevorzugten Ausführungsform der Erfindung enthalten die erfindungsgemäß verwendeten Zusammensetzungen ein oder mehrere Soil Release Polymere. Sofern die Zusammensetzungen ein oder mehrere Soil Release Polymere enthalten, sind diese vorzugsweise in einer Menge von 0,1 bis 10 Gew.-% und besonders bevorzugt in einer Menge von 0,2 bis 3 Gew.-% darin enthalten, jeweils bezogen auf das Gesamtgewicht der Zusammensetzungen.

Als Vergrauungsinhibitoren kommen in Betracht Carboxymethylcellulose, Methylcellulose, Hydroxyalkylcellulose, Methylhydroxyethylcellulose, Methylhydroxypropylcellulose, Methylcarboxymethylcellulose und Polyvinylpyrrolidon.

Auch Farbübertragungsinhibitoren kommen in Betracht, beispielsweise Polyamin-N-oxide wie etwa Poly-(4-vinylpyridin-N-oxid), z.B. Chromabond S-400, Fa. ISP; Polyvinylpyrrolidon, z.B. Sokalan® HP 50, Fa. BASF und Copolymere von N-Vinylpyrrolidon mit N-Vinylimidazol und gegebenenfalls anderen Monomeren.

Die verwendeten Zusammensetzungen können auch Farbfixiermittel enthalten, beispielsweise Farbfixiermittel, die erhalten werden durch Umsetzung von Diethylentriamin, Dicyandiamid und Amidoschwefelsäure, Aminen mit Epichlorhydrin, beispielsweise Dimethylaminopropylamin und Epichlorhydrin oder Dimethylamin und Epichlorhydrin oder Dicyandiamid, Formaldehyd und Ammoniumchlorid, oder Dicyandiamid, Ethylendiamin und Formaldehyd oder Cyanamid mit Aminen und Formaldehyd oder Polyaminen mit Cyanamiden und Amidoschwefelsäure oder Cyanamiden mit Aldehyden und Ammoniumsalzen, aber auch Polyamin-N-oxide wie etwa Poly-(4-vinylpyridin-N-oxid), z. B. Chromabond S-400, Fa. ISP; Polyvinylpyrrolidon, z. B. Sokalan® HP 50, Fa. BASF und Copolymere von N-Vinylpyrrolidon mit N-Vinylimidazol und gegebenenfalls anderen Monomeren.

Die erfindungsgemäß verwendeten Zusammensetzungen können Komplexbildner, beispielsweise Aminocarboxylate, wie Ethylendiamintetraacetat,
N-Hydroxyethylethylendiamintriacetat, Nitrilotriacetat, Ethylendiamintetrapropionat, Triethylentetraaminhexaacetat, Diethylentriaminpentaacetat, Cyclohexandiamintetraacetat, Phosphonate, beispielsweise Azacycloheptandiphosphonat, Na-Salz, Pyrophosphate, Etidronsäure (1-Hydroxyethyliden-1,1-diphosphonsäure, 1-Hydroxyethyan-1,1-diphosphonsäure, Acetophosphonsäure) und ihre Salze, Aminophosphonate, wie Ethylendiamintetrakis (methylenphosphonat), Diethylentriaminpentakis(methylenphosphonat), Amintrimethylenphosphonsäure, Cyclodextrine, sowie polyfunktionell substituierte aromatische Komplexbildner, wie Dihydroxydisulfobenzol oder Ethylendiamindisuccinate enthalten.

Als optische Aufheller können eingesetzt werden cyclische Kohlenwasserstoffe wie Distyrylbenzole, Distyrylbiphenyle, Diphenylstilbene, Triazinylaminostilbene, Stilbenyl-2H-triazole, beispielsweise Stilbenzyl-2H-naphthol-[1,2-d]triazole und Bis(1,2,3-triazol-2-yl)stilbene, Benzoxazole, beispielsweise Stilbenylbenzoxazol und Bis(benzoxazol), Furane, Benzofurane und Benzimidazole, beispielsweise Bis(benzo[b]furan-2-yl)biphenly und cationische Benzimidazole, 1,3-Diphenyl-2-pyrazolin, Cumarin, Naphthalimide, 1,3,5-2-yl-Derivate, Methincyanin und Dibenzothiophen-5,5-oxid.

Bevorzugt sind anionische optische Aufheller, insbesondere sulfonierte Verbindungen.

Des Weiteren kommen in Betracht Triazinylaminostilbene, Distyrylbiphenyle und Mischungen daraus, 2-(4-Styrylphenyl)-2H-naphtho[1,2-d]triazol, 4,4'-Bis-(1,2,3-triazol-2-yl)stilben, Aminocumarin, 4-Methyl-7-Ethylaminocumarin, 1,2-bis(benzimidazol-2-yl)ethylen, 1,3-Diphenylphrazolin, 2,5-Bis(benzooxazol-2-yl)thiophene, 2-Stryl-naphtho[1,2-d]oxazol, 2-(4-styryl-3-sulfophenyl)-2H-naphtho[1,2-d]triazol und 2-(Stilben-4-yl)-2H-naphthol[1,2-d]triazol.

Sofern die erfindungsgemäß verwendeten Zusammensetzungen ein oder mehrere optische Aufheller enthalten, sind diese vorzugsweise in Mengen von 0,001 bis 2 Gew.-%, besonders bevorzugt in Mengen von 0,002 bis 0,8 Gew.-% und insbesondere bevorzugt in Mengen von 0,003 bis 0,4 Gew.-% darin enthalten, jeweils bezogen auf das Gesamtgewicht der Zusammensetzungen.

Als weich machende Komponenten können quartäre Ammoniumsalze vom Typ eingesetzt werden, worin

| | | |
|---|---|---|
| R¹ | = | C₈-C₂₄ n- oder iso-Alkyl, bevorzugt C₁₀-C₁₈ n-Alkyl, |
| R² | = | C₁-C₄-Alkyl, bevorzugt Methyl, |
| R³ | = | R¹ oder R², |
| R⁴ | = | R² oder Hydroxyethyl oder Hydroxypropyl oder deren Oligomere und |
| X⁻ | = | Bromid, Chlorid, Jodid, Methosulfat, Acetat, Propionat oder Lactat |

sind.

Beispiele hierfür sind Distearyldimethylammoniumchlorid, Ditalgalkyldimethylammoniumchlorid, Ditalgalkylmethylhydroxypropylammoniumchlorid, Cetyltrimethylammoniumchlorid oder auch die entsprechenden Benzylderivate wie etwa Dodecyldimethylbenzylammoniumchlorid. Cyclische quartäre Ammoniumsalze, wie etwa Alkyl-Morpholinderivate können ebenfalls verwendet werden.

Darüber hinaus können neben den quartären Ammoniumverbindungen Imidazolinium-Verbindungen (1) und Imidazolinderivate (2) eingesetzt werden. worin

| | | |
|---|---|---|
| R | = | C₈-C₂₄ n- oder iso-Alkyl, bevorzugt C₁₀-C₁₈ n-Alkyl, |
| X | = | Bromid, Chlorid, Jodid oder Methosulfat und |
| A | = | -NH-CO-, -CO-NH-, -O-CO- oder -CO-O- |

ist.

Eine besonders bevorzugte Verbindungsklasse sind die so genannten Esterquats. Es handelt sich hierbei um Umsetzungsprodukte von Alkanolaminen und Fettsäuren, die anschließend mit üblichen Alkylierungs- oder Hydroxyalkylierungsagenzien quaterniert werden.

Beispiele für Esterquats sind Verbindungen der Formeln: wobei R-C-O abgeleitet ist von C₈-C₂₄-Fettsäuren, die gesättigt oder ungesättigt sein können. Der Index n liegt im Bereich von 0 bis 10, vorzugsweise im Bereich von 0 bis 3 und besonders bevorzugt im Bereich von 0 bis 1.

Weitere bevorzugte Wäscheweichspülerrohstoffe sind Amido-Amine auf der Basis von beispielsweise Dialkyltriaminen und langkettigen Fettsäuren, sowie deren Oxethylate bzw. quaternierten Varianten. Diese Verbindungen besitzen folgende Struktur: worin
- R¹ und R²: unabhängig voneinander C₈-C₂₄ n- oder iso-Alkyl, bevorzugt C₁₀-C₁₈ n-Alkyl,
- A: -CO-NH- oder -NH-CO-,
- n: 1 bis 3, bevorzugt 2, und
- m: 1 bis 5, bevorzugt 2 bis 4
bedeuten.

Durch Quaternierung der tertiären Aminogruppe kann zusätzlich ein Rest R³, welcher C₁-C₄-Alkyl, bevorzugt Methyl, sein kann und ein Gegenion X, welches Chlorid, Bromid, Jodid oder Methylsulfat sein kann, eingeführt werden. Amidoaminoethoxylate bzw. deren quaternierten Folgeprodukte werden unter den Handelsnamen Varisoft® 510, Varisoft® 512, Rewopal® V 3340 und Rewoquat® W 222 LM angeboten.

Die erfindungsgemäß verwendeten Zusammensetzungen enthalten vorzugsweise Farbstoffe und Duft- oder Parfümstoffe.

Als Farbstoffe bevorzugt sind Acid Red 18 (CI 16255), Acid Red 26, Acid Red 27, Acid Red 33, Acid Red 51, Acid Red 87, Acid Red 88, Acid Red 92, Acid Red 95, Acid Red 249 (CI)18134, Acid Red 52 (CI45100), Acid Violet 126, Acid Violet 48, Acid Violet 54, Acid Yellow 1, Acid Yellow 3 (CI 47005), Acid Yellow 11, Acid Yellow 23 (CI 19140), Acid Yellow 3, Direct Blue 199 (CI 74190), Direct Yellow 28 (CI 19555), Food Blue 2 (CI 42090), Food Blue 5:2 (CI 42051:2), Food Red 7 (CI 16255), Food Yellow 13 (CI 47005), Food Yellow 3 (CI 15985), Food Yellow 4 (CI 19140), Reactive Green 12, Solvent Green 7 (CI 59040).

Besonders bevorzugte Farbstoffe sind wasserlösliche Säurefarbstoffe, beispielsweise Food Yellow 13 (Acid Yellow 3, CI 47005), Food Yellow 4 (Acid Yellow 23, CI 19140), Food Red 7 (Acid Red 18, CI 16255), Food Blue 2 (Acid Blue 9, CI 42090), Food Blue 5 (Acid Blue 3, CI 42051), Acid Red 249 (CI 18134), Acid Red 52 (CI 45100), Acid Violet 126, Acid Violet 48, Acid Blue 80 (CI 61585), Acid Blue 182, Acid Blue 182, Acid Green 25 (CI 61570),
Acid Green 81.

Ebenso bevorzugt eingesetzt werden können auch wasserlösliche DirektFarbstoffe, beispielsweise Direct Yellow 28 (CI 19555), Direct Blue 199 (CI 74190) und wasserlösliche Reaktiv-Farbstoffe, beispielsweise Reactive Green 12, sowie die Farbstoffe Food Yellow 3 (CI 15985), Acid Yellow 184.

Ebenso bevorzugt eingesetzt werden können wässrige Dispersionen folgender Pigment-Farbstoffe, wobei die Konzentration der zum Färben von Lösungen oder Dispersionen eingesetzten Farbstoffdispersionen vorzugsweise im Bereich von 0,1 bis 50 Gew.-%, besonders bevorzugt im Bereich von 1 bis 45 Gew.-%, insbesondere bevorzugt im Bereich von 5 bis 40 Gew.-% und außerordentlich bevorzugt im Bereich von 10 bis 35 Gew.-% liegt.

Dem Fachmann ist bekannt, dass die wässrigen Pigment-Dispersionen neben den Pigmenten, Dispergiermittel und gegebenenfalls weitere Hilfsstoffe, beispielsweise Biozide, enthalten.

An Pigment-Farbstoffen in Betracht kommen Pigment Black 7 (CI 77266), Pigment Blue 15 (CI 74160), Pigment Blue 15:1 (CI 74160), Pigment Blue 15:3 (CI 74160), Pigment Green 7 (CI 74260), Pigment Orange 5, Pigment Red 112 (CI 12370), Pigment Red 112 (CI 12370), Pigment Red 122 (CI 73915), Pigment Red 179 (CI 71130), Pigment Red 184 (CI 12487), Pigment Red 188 (CI 12467), Pigment Red 4 (CI 12085), Pigment Red 5 (CI 12490), Pigment Red 9, Pigment Violet 23 (CI 51319), Pigment Yellow 1 (CI 11680), Pigment Yellow 13 (CI 21100), Pigment Yellow 154, Pigment Yellow 3 (CI 11710), Pigment Yellow 74, Pigment Yellow 83 (CI 21108), Pigment Yellow 97.

In einer bevorzugten Ausführungsform der Erfindung werden folgende Pigmentfarbstoffe in Form von Dispersionen eingesetzt: Pigment Yellow 1 (CI 11680), Pigment Yellow 3 (CI 11710), Pigment Red 112 (CI 12370), Pigment Red 5 (CI 12490), Pigment Red 181 (CI 73360), Pigment Violet 23 (CI 51319), Pigment Blue 15:1 (CI 74160), Pigment Green 7 (CI 74260), Pigment Black 7 (CI 77266).

In einer weiteren bevorzugten Ausführungsform der Erfindung werden wasserlösliche Polymerfarbstoffe, beispielsweise Liquitint.RTM., Liquitint Blue HP.RTM., Liquitint Blue 65.RTM., Liquitint Patent Blue.RTM., Liquitint Royal Blue.RTM., Liquitint Experimental Yellow 8949-43.RTM., Liquitint Green HMC.RTM., Liquitint Yellow II.RTM. und Mischungen daraus eingesetzt.

Als Duft- oder Parfümstoffe können einzelne Riechstoffverbindungen, z. B. die synthetischen Produkte vom Typ der Ester, Ether, Aldehyde, Ketone, Alkohole und Kohlenwasserstoffe verwendet werden. Riechstoffverbindungen vom Typ der Ester sind z. B. Benzylacetat, Phenoxyethylisobutyrat, p-tert.-Butylcyclohexylacetat, Linalylacetat, Dimethylbenzylcarbinylacetat, Phenylethylacetat, Linalylbenzoat, Benzylformiat, Ethylmethylphenylglycinat, Allylcyclohexylpropionat, Styrallylpropionat und Benzylsalicylat. Zu den Ethern zählen beispielsweise Benzylethylether, zu den Aldehyden z. B. die linearen Alkanale mit 8 bis 18 C-Atomen, Citral, Citronellal, Citronellyloxyacetaldehyd, Hydroxycitronellal, Lilial und Bourgeonal, zu den Ketonen z. B. die lonone, alpha-Isomethylionon und Methyl-cedrylketon, zu den Alkoholen Anethol, Citronellol, Eugenol, Geranion, Linalool, Phenylethylalkohol und Terpineol, zu den Kohlenwasserstoffen gehören hauptsächlich die Terpene und Balsame. Bevorzugt werden Mischungen verschiedener Riechstoffe verwendet, die gemeinsam eine ansprechende Duftnote erzeugen.

Parfümöle können auch natürliche Riechstoffgemische enthalten, wie sie aus pflanzlichen oder tierischen Quellen zugänglich sind, z. B. Pinien-, Citrus-, Jasmin-, Lilien-, Rosen- oder Ylang-Ylang-Öl. Auch ätherische Öle geringerer Flüchtigkeit, die meist als Aromakomponenten verwendet werden, eignen sich als Parfümöle, z. B. Salbeiöl, Kamillenöl, Nelkenöl, Melissenöl, Minzenöl, Zimtblätteröl, Lindenblütenöl und Wacholderbeerenöl.

Bevorzugt eingesetzt werden Lösungen oder Emulsionen der oben genannten Duftstoffe und Parfümöle, die nach gängigen Methoden hergestellt werden können.

Als Emulgatoren kommen in Betracht Anlagerungsprodukte von 0 bis 30 Mol Alkylenoxid, insbesondere Ethylen-, Propylen- und/oder Butylenoxid an lineare oder verzweigte, gesättigte oder ungesättigte Fettalkohole mit 8 bis 22 C-Atomen, an Fettsäuren mit 12 bis 22 C-Atomen, an Alkylphenole mit 8 bis 15 C-Atomen in der Alkylgruppe und an Sorbitanester;
(C₁₂-C₁₈)-Fettsäuremono- und -diester von Anlagerungsprodukten von 0 bis 30 Mol Ethylenoxid an Glycerin;
Glycerinmono- und -diester und Sorbitanmono- und -diester von gesättigten und ungesättigten Fettsäuren mit 6 bis 22 Kohlenstoffatomen und gegebenenfalls deren Ethylenoxidanlagerungsprodukte;
Anlagerungsprodukte von 5 bis 60 Mol, vorzugsweise 15 bis 60 Mol, Ethylenoxid an Rizinusöl und/oder gehärtetes Rizinusöl;
Polyol- und insbesondere Polyglycerinester, wie z. B. Polyglycerinpolyricinoleat und Polyglycerinpoly-12-hydroxystearat.

Des Weiteren können anionische Emulgatoren, wie ethoxylierte und nicht ethoxylierte mono-, di- oder tri-Phosphorsäureester, aber auch kationische Emulgatoren wie mono-, di- und tri-Alkylquats und deren polymere Derivate eingesetzt werden.

Ebenfalls geeignet sind Gemische von Verbindungen aus mehreren dieser Substanzklassen.

Als Hydrotrope geeignet sind Xylolsulfonate, Toluolsulfonate und Cumolsulfonate in Form ihrer Kalium- oder Natriumsalze oder Mischungen daraus.

In einer bevorzugten Ausführungsform der Erfindung enthalten die erfindungsgemäß verwendeten Zusammensetzungen einen oder mehrere Hydrotrope in einer Menge von 1 - 10 Gew.-%, bevorzugt in einer Menge von 1 - 6 Gew.-% und besonders bevorzugt in einer Menge von 2 - 5 Gew.-%, jeweils bezogen auf das Gesamtgewicht der Zusammensetzungen.

Bevorzugte organische Lösungsmittel stammen aus der Gruppe ein- oder mehrwertigen Alkohole oder Glykolether. Vorzugsweise werden die Lösungsmittel ausgewählt aus Ethanol, n- oder i-Propanol, Butanol, Glykol, Propan- oder Butandiol, Glycerin, Diglykol, Propyl- oder Butyldiglykol, Hexylenglykol, Ethylenglykolmethylether, Ethylenglykolethylether, Ethylenglykolpropylether, Etheylenglykolmono-n-butylether, Diethylenglykolmethylether, Di-ethylenglykolethylether, Propylenglykolmethyl-, -ethyl- oder -propylether, Dipropylenglykolmethyl-, oder -ethylether, Methoxy-, Ethoxy- oder Butoxytriglykol, 1-Butoxyethoxy-2-propanol, 3-Methyl-3-methoxybutanol, Propylen-glykol-t-butylether, Polyglykole, vorzugsweise Polyethylenglykole, sowie Mischungen dieser Lösungsmittel.

Des Weiteren enthalten die erfindungsgemäß verwendeten Zusammensetzungen Wasser.

In einer bevorzugten Ausführungsform der Erfindung beträgt die Menge an Wasser in den verwendeten Zusammensetzungen 10 bis 60 Gew.-%, bevorzugt 10 bis 40 Gew.-% und besonders bevorzugt 10 bis 20 Gew.-%, jeweils bezogen auf das Gesamtgewicht der Zusammensetzungen.

In einer weiteren bevorzugten Ausführungsform der Erfindung beträgt die Menge an Wasser in den verwendeten Zusammensetzungen < 10 Gew.-%, bevorzugt < 8 Gew.-%, besonders bevorzugt < 6 Gew.-% und insbesondere bevorzugt < 5 Gew.-%, jeweils bezogen auf das Gesamtgewicht der Zusammensetzungen. Die Mindestmenge an Wasser ist dabei vorzugsweise 3 Gew.-%, bezogen auf das Gesamtgewicht der Zusammensetzungen.

Die erfindungsgemäß verwendeten Zusammensetzungen haben einen pH-Wert von vorzugsweise 7 bis 11, besonders bevorzugt von 7,5 bis 10 und insbesondere bevorzugt von 7,5 bis 8,5.

Dem Fachmann ist jedoch bekannt, dass der pH Wert einer flüssigen Zusammensetzung mit einem Wasseranteil < 40 Gew.-%, bezogen auf das Gesamtgewicht der flüssigen Zusammensetzung, für die flüssige Zusammensetzung als solche nicht ermittelt werden kann. Für flüssige Zusammensetzungen mit einem Wasseranteil < 40 Gew.-% wird eine 1 Gew.-%ige wässrige Lösung der flüssigen Zusammensetzung hergestellt und von dieser der pH-Wert nach gängigen Methoden ermittelt.

Deshalb gelten die oben angegebenen pH-Werte für erfindungsgemäß verwendete Zusammensetzungen mit einem Wasseranteil von 40 Gew.-% oder größer (bezogen auf das Gesamtgewicht der erfindungsgemäßen Zusammensetzungen) direkt und für Zusammensetzungen mit einem Wasseranteil < 40 Gew.-% (bezogen auf das Gesamtgewicht der Zusammensetzungen), für eine 1 Gew.-%ige wässrige Lösung der Zusammensetzung.

Die erfindungsgemäß verwendeten Zusammensetzungen können in Gegenwart eines oder mehrerer Bleichmittel vorteilhafterweise zum Reinigen von Textilien verwendet werden und insbesondere zum Entfernen von bleichbaren Anschmutzungen auf Textilien.

Gegenstand der Erfindung ist daher die Verwendung einer der oben beschriebenen Zusammensetzungen in Gegenwart eines oder mehrerer Bleichmittel zum Reinigen von Textilien und insbesondere zum Entfernen von bleichbaren Anschmutzungen auf Textilien.

Bei der erfindungsgemäßen Verwendung zeigen die eingesetzten Zusammensetzungen insbesondere ein deutlich stärkeres Reinigungsvermögen als vergleichbare Alkanolamin- oder Alkanolamin-Salz-haltige Zusammensetzungen.

Bei der erfindungsgemäßen Verwendung können die eingesetzten Zusammensetzungen wie oben beschrieben bereits ein oder mehrere Bleichmittel enthalten.

Bei der erfindungsgemäßen Verwendung kann die eingesetzte Zusammensetzung mit einem oder mehreren Bleichmitteln kombiniert werden, welche getrennt von den Zusammensetzungen zum Einsatz kommen. Das kann auch dann der Fall sein, wenn die eingesetzte Zusammensetzung bereits Bleichmittel enthält.

In einer bevorzugten Ausführungsform der Erfindung findet die Verwendung jedoch derart statt, dass die eingesetzte Zusammensetzung kein Bleichmittel enthält, aber bei der Verwendung mit einem oder mehreren Bleichmitteln kombiniert wird.

Unter Bleichmitteln, die bei der erfindungsgemäßen Verwendung mit der erfindungsgemäßen Zusammensetzung kombiniert werden können, sind zum einen Verbindungen zu verstehen, die mit Bleichaktivatoren reagieren und dabei Peroxysäuren bilden, die bei niedrigen Temperaturen (z.B. < 70 °C) viel effektiver bleichen als die Bleichmittel alleine.

Als derartige Bleichmittel geeignet sind Wasserstoffperoxid und anorganische Persalze, bevorzugt Percarbonate, Perborate, Persulfate und Persilicate, insbesondere in Form von Alkalimetallsalzen. Besonders bevorzugte derartige Bleichmittel sind Wasserstoffperoxid, Natriumperborat (Monohydrat und Tetrahydrat) und/oder Natriumpercarbonat, insbesondere bevorzugt Natriumperborat (Monohydrat und Tetrahydrat) und/oder Natriumpercarbonat.

Unter Bleichmitteln, die nicht in der erfindungsgemäß verwendeten Zusammensetzung enthalten sein dürfen, aber die bei der erfindungsgemäßen Verwendung mit der Zusammensetzung kombiniert werden können, sind zum anderen Verbindungen zu verstehen, die ohne Bleichaktivator wirken. Geeignete derartige Bleichmittel sind Persäuren oder deren Salze.

Besonders bevorzugte Persäuren oder Persäuresalze sind Peroxycarbonsäuren und deren Salze gemäß der Formel wobei R für eine Alkylgruppe, Aralkylgruppe, Cycloalkylgruppe, Arylgruppe oder heterocyclische Gruppe, bevorzugt für eine lineare oder verzweigte, substituierte oder unsubstituierte Alkylgruppe, insbesondere bevorzugt für eine Alkylgruppe mit 6 bis 9 Kohlenstoffatomen, steht und X⁺ ein geeignetes Gegenion, bevorzugt ein H⁺, Kalium- oder Natriumion bedeutet. Bevorzugt sind Peroxyhexanoylsäure, Peroxyheptanoylsäure, Peroxyoctanoylsäure, Peroxynonanoylsäure, Peroxydecanoylsäure und deren Salze.

Weiterhin besonders bevorzugte Persäuren oder Persäuresalze sind Peroxysulfonsäuren und deren Salze gemäß der Formel wobei R für eine Alkylgruppe, Aralkylgruppe, Cycloalkylgruppe, Arylgruppe oder heterocyclische Gruppe, bevorzugt für eine lineare oder verzweigte, substituierte oder unsubstituierte Alkylgruppe, insbesondere bevorzugt für eine Alkylgruppe mit 6 bis 9 Kohlenstoffatomen, steht und X⁺ ein geeignetes Gegenion, bevorzugt H⁺, ein Kalium- oder Natriumion bedeutet.

Weiterhin besonders bevorzugte Persäuren oder Persäuresalze sind Peroxophthalsäuren und deren Salze, Phthalimidopersäuren und deren Salze, Diperoxycarbonsäuren und deren Salze oder Peroxyschwefelsäuren und deren Salze.

Unter den Bleichmitteln, die ohne Bleichaktivator wirken, sind insbesondere die Persäuren oder deren Salze bevorzugt, die ausgewählt sind aus der Gruppe bestehend aus Monoperoxyphthalsäure und ihren Salzen, N,N-Phthalimidoperhexansäure (PAP) und ihren Salzen, Diperazelainsäure und ihren Salzen, Diperdodecandisäure und ihren Salzen und Monoperoxyschwefelsäure und ihren Salzen, wobei die Salze vorzugsweise aus den Natrium- und/oder Kaliumsalzen ausgewählt sind. Unter Monoperoxyschwefelsäure und ihren Salzen ist insbesondere das Kaliumperoxymonosulfat (erhältlich unter dem Handelsnamen Caroat) bevorzugt. Bei der erfindungsgemäßen Verwendung wird das eine oder werden die mehreren Bleichmittel in einer Menge von vorzugsweise 1 - 25 Gew.-%, besonders bevorzugt 5 - 20 Gew.-% und insbesondere bevorzugt 8 - 16 Gew.-%, bezogen auf das Gesamtgewicht der erfindungsgemäßen Zusammensetzung, eingesetzt. Bei der angegebenen Menge an Bleichmittel handelt es sich um die bei der erfindungsgemäßen Verwendung eingesetzte Gesamtmenge an Bleichmittel, die sich aus der Menge an Bleichmittel in der verwendeten Zusammensetzung und der getrennt von der Zusammensetzung zugegebenen Menge an Bleichmittel ergibt.

Das eine oder die mehreren Bleichmittel können bei der erfindungsgemäßen Verwendung entweder ohne Bleichaktivator oder mit einem oder mehreren Bleichaktivatoren eingesetzt werden.

In einer bevorzugten Ausführungsform der erfindungsgemäßen Verwendung findet diese in Gegenwart eines oder mehrerer Bleichaktivatoren statt.

Bei der erfindungsgemäßen Verwendung können die eingesetzten Zusammensetzungen wie oben beschrieben bereits einen Bleichaktivator enthalten.

Bei der erfindungsgemäßen Verwendung kann die eingesetzte Zusammensetzung mit einem oder mehreren Bleichaktivatoren kombiniert werden, welche getrennt von der Zusammensetzung zum Einsatz kommen. Das kann auch dann der Fall sein, wenn die Zusammensetzung bereits Bleichaktivator enthält.

In einer bevorzugten Ausführungsform der Erfindung findet die Verwendung jedoch derart statt, dass die eingesetzte Zusammensetzung keinen Bleichaktivator enthält, aber bei der Verwendung mit einem oder mehreren Bleichaktivatoren kombiniert wird.

Dem Fachmann ist bekannt, dass die Verwendung von Bleichaktivator nur in Gegenwart von Bleichmittel sinnvoll ist.

In einer bevorzugten Ausführungsform der Erfindung wird Bleichaktivator zusammen mit Bleichmittel in einer physikalischen Mischung aber getrennt von der verwendeten flüssigen Zusammensetzung eingesetzt. In dieser bevorzugten Ausführungsform der Erfindung liegt die physikalische Mischung von Bleichaktivator und Bleichmittel bei 25 °C in fester Form vor. Sofern bei der erfindungsgemäßen Verwendung Bleichaktivator zusammen mit Bleichmittel in einer physikalischen Mischung eingesetzt werden, enthält die eingesetzte Zusammensetzung vorzugsweise weder Bleichmittel noch Bleichaktivator.

In einer weiteren bevorzugten Ausführungsform der Erfindung wird Bleichaktivator getrennt von Bleichmittel und getrennt von der erfindungsgemäß verwendeten Zusammensetzung eingesetzt. Sofern bei der erfindungsgemäßen Verwendung Bleichaktivator getrennt von Bleichmittel und getrennt von der erfindungsgemäßen Zusammensetzung eingesetzt wird, enthält die erfindungsgemäße Zusammensetzung vorzugsweise weder Bleichmittel noch Bleichaktivator.

Bei der erfindungsgemäßen Verwendung kommen die gleichen Bleichaktivatoren zum Einsatz die bereits oben genannt sind. Die dort als bevorzugt aufgeführten Bleichaktivatoren sind bei der erfindungsgemäßen Verwendung bevorzugt. Dies gilt sowohl für den Fall, dass der eine oder die mehreren Bleichaktivatoren in der erfindungsgemäßen Zusammensetzung enthalten sind als auch für den Fall, dass sie bei der erfindungsgemäßen Verwendung zusätzlich zu der eingesetzten flüssigen Zusammensetzung zugesetzt werden.

Sofern Bleichaktivatoren bei der erfindungsgemäßen Verwendung zum Einsatz kommen, werden sie derart eingesetzt, dass sie, bezogen auf das Gesamtgewicht der eingesetzten flüssigen Zusammensetzungen, vorzugsweise in einer Menge von 1 - 10 Gew.-%, besonders bevorzugt in einer Menge von von 1 - 6 Gew.-% und insbesondere bevorzugt in einer Menge von 2 - 5 Gew.-% vorliegen. Bei der angegebenen Menge an Bleichaktivator handelt es sich um die bei der erfindungsgemäßen Verwendung eingesetzte Gesamtmenge an Bleichaktivator, die sich aus der Menge an Bleichaktivator in der eingesetzten flüssigen Zusammensetzung und der getrennt von der Zusammensetzung zugegebenen Menge an Bleichaktivator ergibt.

Die Waschflotte sollte einen pH-Wert von vorzugsweise 8,0 bis 11,0, besonders bevorzugt von 8,5 bis 10,5 und insbesondere bevorzugt von 9,0 bis 10,0 aufweisen, um ein hinreichendes Bleichergebnis zu erzielen. Die Erhöhung des pH-Wertes in der Waschflotte kann durch Waschalkalien, beispielsweise Natriumcarbonat erzielt werden.

Die Waschtemperatur beträgt vorzugsweise von 20 bis 80 °C, besonders bevorzugt von 30 bis 60 °C und insbesondere bevorzugt von 40 bis 60 °C.

Die nachfolgenden Beispiele sollen die Erfindung erläutern ohne sie darauf einzuschränken. Alle Prozentangaben sind, sofern nicht explizit anders angegeben, als Gewichtsprozent (Gew.-%) zu verstehen.

Es wurden Waschversuche mit folgenden Formulierungen durchgeführt.

### Formulierung A, Ethanolamin-haltig

| Zusammensetzung | | Gew.-% (Aktivsubstanz) |
|---|---|---|
| | | |
| A | Hostapur® SAS 93 | 20,5 |
| | Sek. Natrium-Paraffinsulfonat | |
| | | |
| B | Genapol® OX 070 (Clariant) C_{12,15}-Oxoalkohol, 7 EO | 30,0 |
| C | Edenor® K 12-18 | 8,0 |
| | Kokosfettsäure | |
| | KOH (50 Gew.-%ig in Wasser) | |
| | | |
| | Wasser | ad 100 |
| | Monoethanolamin | 5,0 |
| | | |
| D | Genapol® LRO paste (Clariant) Aktivstoff: Laurylethersulfat, 2EO (EO: Ethylenoxid-Einheit), Na-Salz | 8,4 |
| | | |
| | Cublen® BIT 121 | 2,5 |
| | Phosphonat | |
| | | |
| | Texcare® SRN 170 | 2,0 |
| | Nichtionischer Polyester von Polypropylenterephthalat, wässrig | |
| | | |
| | Leucophor® BSB liq. | 0,5 |
| | Optischer Aufheller | |
| | | |
| | Propylenglykol | 10,0 |
| | | |
| E | Ethanol | 2,0 |
| | ® Enzym-mix | 2,0 |
| | Novozymes | |

### Herstellweise:

I Lösen von A in B durch Erwärmen.
II Nacheinander Zugabe und Lösen der Komponenten C in I.
III Nacheinander Zugabe der Komponenten D in II.
IV Abkühlen von III auf Raumtemperatur und Zugabe von E.

### Formulierung B, Ethanolamin-frei

| Zusammensetzung | | Gew.-% (Aktivsubstanz) |
|---|---|---|
| | | |
| A | Hostapur® SAS 93 | 20,5 |
| | Sek. Natrium-Paraffinsulfonat | |
| | | |
| B | Genapol® OX 070 (Clariant) C_{12,15}-Oxoalkohol, 7 EO | 30,0 |
| | | |
| C | Edenor® K 12-18 | 8,0 |
| | Kokosfettsäure | |
| | KOH (50 Gew.-%ig in Wasser) | |
| | | |
| | Wasser | ad 100 |
| | | |
| D | Genapol® LRO paste (Clariant) Aktivstoff: Laurylethersulfat, 2EO (EO: Ethylenoxid-Einheit), Na-Salz | 8,4 |
| | | |
| | Cublen® BIT 121 | 2,5 |
| | Phosphonat | |
| | | |
| | Texcare® SRN 170 | 2,0 |
| | Nichtionischer Polyester von Polypropylenterephthalat, wässrig | |
| | | |
| | Leucophor® BSB liq. | 0,5 |
| | Optischer Aufheller | |
| | | |
| | Propylenglykol | 10,0 |
| E | Ethanol | 2,0 |
| | ® Enzym-mix | 2,0 |
| | Novozymes | |

### Herstellweise wie Formulierung A

Die Waschversuche wurden unter folgenden Bedingungen durchgeführt:

| | |
|---|---|
| Waschmaschine: | Miele Novotronic W 927 WPS |
| Programm: | Koch/Buntwäsche |
| Beladung: | 3 kg |
| Temperatur: | 40 °C |
| Waschzyklus: | 3-fach |
| Wassermenge: | 12 Liter |

Je 30 g der Formulierung A und B wurden unmittelbar vor der Zugabe in die Waschmaschine in 500 ml Wasser gelöst und jeder Lösung 2 g TAED, 4 g Natriumpercarbonat und 11 g Soda zugegeben. Die resultierenden Formulierungen werden im Folgenden als Formulierung A1 und Formulierung B1 bezeichnet.

Es wurden die Differenzen der Remissionswerte ΔR 457 nm von gewaschenen gegen ungewaschene Baumwoll-Textilien gemessen. Die gemessenen angeschmutzten Textilien sind käuflich erwerbbar. Folgende 6 Textilien/Anschmutzungen wurden gemessen: CFT BC-1 (Tee), CFT BC-3 (Tee für niedrige Temperaturen), CFT CS-3, (Rotwein), WFK 10K (Kaffee), CFT CS-15 (Blaubeersaft), CFT CS-8 (Gras).

Messung:

| | |
|---|---|
| Gerät: | Elrepho 3000 (Datacolor) |
| Aperture: | XLAV Ø 34mm |
| Edge Filter: | 400 nm |

Die Messungen wurden direkt nach Herstellung der Formulierungen vorgenommen.

In der folgenden Tabelle A sind die gemessenen Differenzen der Remissionswerte ΔR 457 nm für alle 6 Anschmutzungen aufgeführt. Darüber hinaus ist die Summe der gemessenen Differenzen der Remissionswerte ΔR 457 nm für alle 6 Anschmutzungen aufgeführt.

Für die Messungen wurden die Formulierungen A1 und B1 mit den oben genannten Bleichzusätzen verwendet.

**Tabelle A gemessene ΔR 457 nm-Werte**

| Anschmutzung | ΔR 457 nm Formulierung A1 (Vergleich) | ΔR 457 nm Formulierung B1 (Erfindung) |
|---|---|---|
| CFT BC-1 (Tee) | 9,6 | 11,1 |
| CFT BC-3 (Tee für niedrige Temperaturen) | 8 | 9,5 |
| CFT CS-3 (Rotwein) | 21,7 | 23,9 |
| WFK 10K (Kaffee) | 32,8 | 34,8 |
| CFT CS-15 (Blaubeersaft) | 38 | 39,6 |
| CFT CS-8 (Gras) | 23,9 | 25,4 |
| alle 6 Anschmutzungen | 134 | 144 |

Aus den Ergebnissen der Tabelle A erkennt man, dass die erfindungsgemäße, Monoethanolamin-freie flüssige Formulierung B in Kombination mit dem Bleichsystem bestehend aus Natriumpercarbonat und TAED eine bessere Wirkung gegenüber bleichbaren Anschmutzungen zeigt als die Monoethanolaminhaltige flüssige Vergleichs-Zusammensetzung A.

## Patentansprüche

1. Verwendung einer flüssigen Zusammensetzung mit einer Viskosität von 100 bis 20000 mPas, gemessen mit dem Brookfeld-Viskosimeter LVT-II bei 20 Umdrehungen / Minute und bei 20°C, enthaltend
a) ein oder mehrere anionische Tenside ausgewählt aus der Gruppe bestehend aus den Tensidklassen der Sulfonate, Sulfate, Carboxylate und Phosphate und die Gegenionen der anionischen Tenside der Komponente a) ausgewählt aus der Gruppe bestehend aus den Kationen von Natrium, Kalium, Calcium und Magnesium, und
b) ein oder mehrere nichtionische Tenside ausgewählt aus der Gruppe bestehend aus den Tensidklassen der alkoxylierten Fettalkohole, Fettsäureamide, alkoxylierten Fettsäureamide und Alkylpolyglykoside,
wobei die Gesamtmenge an Tensiden der Komponenten a) und b) > 50 Gew.-% beträgt, bezogen auf das Gesamtgewicht der flüssigen Zusammensetzung, und wobei die anionischen Tenside der Komponente a) und die nichtionischen Tenside der Komponente b) in der flüssigen Zusammensetzung in einem Gewichtsverhältnis von Komponente a) zu Komponente b) von 3 zu 1 bis 1 zu 3 vorliegen, mit der Maßgabe, dass die Zusammensetzung frei ist von Alkanolaminen und deren Salzen,
in Gegenwart eines oder mehrerer Bleichmittel zum Reinigen von Textilien.

2. Verwendung nach Anspruch 1, **dadurch gekennzeichnet, dass** die flüssige Zusammensetzung ein oder mehrere anionische Tenside der Komponente a) enthält, die ausgewählt sind aus sekundären Paraffinsulfonaten.

3. Verwendung nach einem oder mehreren der Ansprüche 1 bis 2, **dadurch gekennzeichnet, dass** die flüssige Zusammensetzung ein oder mehrere anionische Tenside der Komponente a) enthält, die ausgewählt sind aus der Gruppe bestehend aus den Salzen der Laurinsäure, Myristinsäure, Palmitinsäure, Stearinsäure, Behensäure, hydrierten Erucasäure, Ölsäure, Linolsäure, Linolensäure und deren Mischungen und den Salzen der Fettsäuren bzw. Fettsäuregemische aus natürlichen Fetten und Ölen, vorzugsweise aus Kokosöl, Sojaöl, Rapsöl, Sonnenblumenöl, Canolaöl, Palmfettöl, Palmkernöl, Olivenöl und Talgfett.

4. Verwendung nach einem oder mehreren der Ansprüche 1 bis 3, **dadurch gekennzeichnet, dass** die flüssige Zusammensetzung ein oder mehrere nichtionische Tenside der Komponente b) enthält, die ausgewählt sind aus Kondensationsprodukten von C₁₀- bis C₂₀-Alkoholen mit 2 bis 18 Mol Ethylenoxid pro 1 Mol Alkohol.

5. Verwendung nach einem oder mehreren der Ansprüche 1 bis 4, **dadurch gekennzeichnet, dass** die flüssige Zusammensetzung ein oder mehrere Enzyme ausgewählt aus der Gruppe bestehend aus Proteasen, Amylasen, Mannasen, Lipasen, Endolasen, Pectinasen, Cellulasen, Pullinasen, Cutinasen und Peroxidasen enthält.

6. Verwendung nach einem oder mehreren der Ansprüche 1 bis 5, **dadurch gekennzeichnet, dass** die flüssige Zusammensetzung ein oder mehrere Soil Release Polymere enthält.

7. Verwendung nach einem oder mehreren der Ansprüche 1 bis 6, **dadurch gekennzeichnet, dass** die flüssige Zusammensetzung Wasser in einer Menge von < 10 Gew.-% enthält, bezogen auf das Gesamtgewicht der flüssigen Zusammensetzung.

8. Verwendung nach Anspruch 1, **dadurch gekennzeichnet, dass** die flüssige Zusammensetzung ein oder mehrere Bleichmittel enthält.

9. Verwendung nach Anspruch 1, **dadurch gekennzeichnet, dass** die flüssige Zusammensetzung kein Bleichmittel enthält, aber bei der Verwendung mit einem oder mehreren Bleichmitteln kombiniert wird.

10. Verwendung nach einem oder mehreren der Ansprüche 1 bis 9, **dadurch gekennzeichnet, dass** das eine oder die mehreren Bleichmittel ausgewählt sind aus der Gruppe bestehend aus Natriumperborat (Monohydrat und Tetrahydrat) und Natriumpercarbonat.

11. Verwendung nach einem oder mehreren der Ansprüche 1 bis 10, **dadurch gekennzeichnet, dass** das eine oder die mehreren Bleichmittel in einer Menge von 1 - 25 Gew.-%, bezogen auf das Gesamtgewicht der flüssigen Zusammensetzung, eingesetzt werden.

12. Verwendung nach einem oder mehreren der Ansprüche 1 bis 11, **dadurch gekennzeichnet, dass** sie in Gegenwart eines oder mehrerer Bleichaktivatoren stattfindet.

13. Verwendung nach Anspruch 12, **dadurch gekennzeichnet, dass** der Bleichaktivator zusammen mit Bleichmittel in einer physikalischen Mischung aber getrennt von der flüssigen Zusammensetzung eingesetzt wird, die physikalische Mischung von Bleichaktivator und Bleichmittel bei 25 °C in fester Form vorliegt und die flüssige Zusammensetzung weder Bleichmittel noch Bleichaktivator enthält.

14. Verwendung nach Anspruch 12, **dadurch gekennzeichnet, dass** der Bleichaktivator getrennt von Bleichmittel und getrennt von der flüssigen Zusammensetzung eingesetzt wird und die flüssige Zusammensetzung weder Bleichmittel noch Bleichaktivator enthält.

15. Verwendung nach einem oder mehreren der Ansprüche 12 bis 14, **dadurch gekennzeichnet, dass** der eine oder die mehreren Bleichaktivatoren ausgewählt sind aus der Gruppe bestehend aus Tetraacetylethylendiamin, Decanoyloxybenzoesäure, n-Nonanoyloxybenzolsulfonat und n-Lauroyloxybenzolsulfonat.

16. Flüssige Zusammensetzung mit einer Viskosität von 100 bis 20000 mPas, gemessen mit dem Brookfeld-Viskosimeter LVT-II bei 20 Umdrehungen / Minute und bei 20°C, enthaltend
a) ein oder mehrere anionische Tenside ausgewählt aus der Gruppe der sekundären Paraffinsulfonaten und die Gegenionen der anionischen Tenside der Komponente a) ausgewählt aus der Gruppe bestehend aus den Kationen von Natrium, Kalium, Calcium und Magnesium, und
b) ein oder mehrere nichtionische Tenside ausgewählt aus der Gruppe bestehend aus den Tensidklassen der alkoxylierten Fettalkohole, Fettsäureamide, alkoxylierten Fettsäureamide und Alkylpolyglykoside,
wobei die Gesamtmenge an Tensiden der Komponenten a) und b) > 50 Gew.-% beträgt, bezogen auf das Gesamtgewicht der flüssigen Zusammensetzung, und wobei die anionischen Tenside der Komponente a) und die nichtionischen Tenside der Komponente b) in der flüssigen Zusammensetzung in einem Gewichtsverhältnis von Komponente a) zu Komponente b) von 3 zu 1 bis 1 zu 3 vorliegen, mit der Maßgabe, dass die Zusammensetzung frei ist von Alkanolaminen und deren Salzen, und
wobei die flüssige Zusammensetzung 5-20 Gew.-% ein oder mehrerer Bleichmittel aus der Gruppe Wasserstoffperoxid und anorganischer Persalze, bezogen auf das Gesamtgewicht der flüssigen Zusammensetzung, enthält.

17. Flüssige Zusammensetzung nach Anspruch 16, **dadurch gekennzeichnet, dass** sie ein oder mehrere nichtionische Tenside der Komponente b) enthält, die ausgewählt sind aus Kondensationsprodukten von C₁₀- bis C₂₀-Alkoholen mit 2 bis 18 Mol Ethylenoxid pro 1 Mol Alkohol.

18. Flüssige Zusammensetzung nach Anspruch 16 oder 17, **dadurch gekennzeichnet, dass** sie ein oder mehrere Enzyme ausgewählt aus der Gruppe bestehend aus Proteasen, Amylasen, Mannasen, Lipasen, Endolasen, Pectinasen, Cellulasen, Pullinasen, Cutinasen und Peroxidasen enthält.

19. Flüssige Zusammensetzung nach einem oder mehreren der Ansprüche 16 bis 18, **dadurch gekennzeichnet, dass** sie ein oder mehrere Soil Release Polymere enthält.

20. Flüssige Zusammensetzung nach einem oder mehreren der Ansprüche 16 bis 19, **dadurch gekennzeichnet, dass** sie Wasser in einer Menge von
< 10 Gew.-% enthält, bezogen auf das Gesamtgewicht der flüssigen Zusammensetzung.

## Claims

1. The use of a liquid composition having a viscosity of 100 to 20 000 mPas, measured with the Brookfeld LVT-II viscometer at 20 revolutions/minute and at 20°C, comprising
a) one or more anionic surfactants selected from the group consisting of the surfactant classes of the sulfonates, sulfates, carboxylates and phosphates and the counterions of the anionic surfactants of component a) selected from the group consisting of the cations of sodium, potassium, calcium and magnesium, and
b) one or more nonionic surfactants selected from the group consisting of the surfactant classes of the alkoxylated fatty alcohols, fatty acid amides, alkoxylated fatty acid amides and alkyl polyglycosides,
where the total amount of surfactants of components a) and b) is > 50% by weight, based on the total weight of the liquid composition, and where the anionic surfactants of component a) and the nonionic surfactants of component b) are present in the liquid composition in a weight ratio of component a) to component b) of from 3:1 to 1:3 with the proviso that the composition is free from alkanolamines and salts thereof, in the presence of one or more bleaches for cleaning textiles.

2. The use as claimed in claim 1, wherein the liquid composition comprises one or more anionic surfactants of component a) which are selected from secondary paraffinsulfonates.

3. The use as claimed in one or more of claims 1 to 2, wherein the liquid composition comprises one or more anionic surfactants of component a) which are selected from the group consisting of the salts of lauric acid, myristic acid, palmitic acid, stearic acid, behenic acid, hydrogenated erucic acid, oleic acid, linoleic acid, linolenic acid and mixtures thereof and the salts of the fatty acids or fatty acid mixtures of natural fats and oils, preferably of coconut oil, soybean oil, rapeseed oil, sunflower oil, canola oil, palm fat oil, palm kernel oil, olive oil and tallow fat.

4. The use as claimed in one or more of claims 1 to 3, wherein the liquid composition comprises one or more nonionic surfactants of component b) which are selected from condensation products of C₁₀- to C₂₀-alcohols with 2 to 18 mol of ethylene oxide per 1 mol of alcohol.

5. The use as claimed in one or more of claims 1 to 4, wherein the liquid composition comprises one or more enzymes selected from the group consisting of proteases, amylases, mannases, lipases, endolases, pectinases, cellulases, pullinases, cutinases and peroxidases.

6. The use as claimed in one or more of claims 1 to 5, wherein the liquid composition comprises one or more soil release polymers.

7. The use as claimed in one or more of claims 1 to 6, wherein the liquid composition comprises water in an amount of < 10% by weight, based on the total weight of the liquid composition.

8. The use as claimed in claim 1, wherein the liquid composition comprises one or more bleaches.

9. The use as claimed in claim 1, wherein the liquid composition comprises no bleach but, upon use, is combined with one or more bleaches.

10. The use as claimed in one or more of claims 1 to 9, wherein the one or more bleaches are selected from the group consisting of sodium perborate (monohydrate and tetrahydrate) and sodium percarbonate.

11. The use as claimed in one or more of claims 1 to 10, wherein the one or more bleaches are used in an amount of 1 - 25% by weight, based on the total weight of the liquid composition.

12. The use as claimed in one or more of claims 1 to 11, wherein it takes place in the presence of one or more bleach activators.

13. The use as claimed in claim 12, wherein the bleach activator is used together with bleach in a physical mixture but separate from the liquid composition, the physical mixture of bleach activator and bleach is present in solid form at 25°C, and the liquid composition comprises neither bleach nor bleach activator.

14. The use as claimed in claim 12, wherein the bleach activator is used separately from bleach and separately from the liquid composition and the liquid composition comprises neither bleach nor bleach activator.

15. The use as claimed in one or more of claims 12 to 14, wherein the one or more bleach activators are selected from the group consisting of tetraacetylethylenediamine, decanoyloxybenzoic acid, n-nonanoyloxybenzenesulfonate and n-lauroyloxybenzenesulfonate.

16. A liquid composition having a viscosity of 100 to 20 000 mPas, measured with the Brookfeld LVT-II viscometer at 20 revolutions/minute and at 20°C, comprising
a) one of more anionic surfactants selected from the group of the secondary paraffinsulfonates and the counterions of the anionic surfactants of component a) selected from the group consisting of the cations of sodium, potassium, calcium and magnesium, and
b) one or more nonionic surfactants selected from the group consisting of the surfactant classes of the alkoxylated fatty alcohols, fatty acid amides, alkoxylated fatty acid amides and alkyl polyglycosides,
where the total amount of surfactants of components a) and b) is > 50% by weight, based on the total weight of the liquid composition, and where the anionic surfactants of component a) and the nonionic surfactants of component b) are present in the liquid composition in a weight ratio of component a) to component b) of from 3:1 to 1:3 with the proviso that the composition is free from alkanolamines and salts thereof, and where the liquid composition comprisies 5-20% by weight of one or more bleaches from the group of hydrogen peroxide and inorganic persalts, based on the total weight of the liquid composition.

17. The liquid composition as claimed in claim 16, wherein it comprises one or more nonionic surfactants of component b) which are selected from condensation products of C₁₀- to C₂₀-alcohols with 2 to 18 mol of ethylene oxide per 1 mol of alcohol.

18. The liquid composition as claimed in claim 16 or 17, wherein it comprises one or more enzymes selected from the group consisting of proteases, amylases, mannases, lipases, endolases, pectinases, cellulases, pullinases, cutinases and peroxidases.

19. The liquid composition as claimed in one or more of claims 16 to 18, wherein it comprises one or more soil release polymers.

20. The liquid composition as claimed in one or more of claims 16 to 19, wherein it comprises water in an amount of < 10% by weight, based on the total weight of the liquid composition.

## Revendications

1. Utilisation d'une composition liquide ayant une viscosité de 100 à 20 000 mPas, mesurée avec le viscosimètre Brookfeld LVT-II à 20 tr/min et à 20 °C, contenant
a) un ou plusieurs tensioactifs anioniques choisis dans le groupe constitué par les classes de tensioactifs des sulfonates, sulfates, carboxylates et phosphates et les contre-ions de tensioactifs anioniques du composant a) choisis dans le groupe constitué par les cations de sodium, potassium, calcium et magnésium, et
b) un ou plusieurs tensioactifs non ioniques choisis dans le groupe constitué par les classes de tensioactifs des alcools gras alcoxylés, amides d'acides gras, amides d'acides gras alcoxylés et alkylpolyglycosides,
la quantité totale de tensioactifs des composants a) et b) étant > 50 % en poids, par rapport au poids total de la composition liquide, et les tensioactifs anioniques du composant a) et les tensioactifs non ioniques du composant b) étant présents dans la composition liquide dans un rapport pondéral du composant a) sur le composant b) de 3:1 à 1:3, à condition que la composition soit exempte d'alcanolamines et de leurs sels, en présence d'un ou plusieurs agents de blanchiment pour le nettoyage de textiles.

2. Utilisation selon la revendication 1, **caractérisée en ce que** la composition liquide contient un ou plusieurs tensioactifs anioniques du composant a) qui sont choisis parmi les sulfonates de paraffine secondaires.

3. Utilisation selon l'une ou plusieurs des revendications 1 à 2, **caractérisée en ce que** la composition liquide contient un ou plusieurs tensioactifs anioniques du composant a) qui sont choisis dans le groupe constitué par les sels de l'acide laurique, de l'acide myristique, de l'acide palmitique, de l'acide stéarique, de l'acide béhénique, de l'acide érucique hydrogéné, de l'acide oléique, de l'acide linoléique, de l'acide linolénique et de leurs mélanges et les sels des acides gras ou des mélanges d'acides gras issus de graisses et d'huiles naturelles, de préférence d'huile de coco, d'huile de soja, d'huile de colza, d'huile de tournesol, d'huile de canola, d'huile de palme, d'huile de palmiste, d'huile d'olive et de graisse de suif.

4. Utilisation selon l'une ou plusieurs des revendications 1 à 3, **caractérisée en ce que** la composition liquide contient un ou plusieurs tensioactifs non ioniques du composant b) qui sont choisis parmi les produits de condensation d'alcools en C₁₀ à C₂₀ avec 2 à 18 moles d'oxyde d'éthylène pour 1 mole d'alcool.

5. Utilisation selon l'une ou plusieurs des revendications 1 à 4, **caractérisée en ce que** la composition liquide contient une ou plusieurs enzymes choisies dans le groupe constitué par les protéases, les amylases, les mannases, les lipases, les endolases, les pectinases, les cellulases, les pullinases, les cutinases et les peroxydases.

6. Utilisation selon l'une ou plusieurs des revendications 1 à 5, **caractérisée en ce que** la composition liquide contient un ou plusieurs polymères anti-salissures.

7. Utilisation selon l'une ou plusieurs des revendications 1 à 6, **caractérisée en ce que** la composition liquide contient de l'eau dans une quantité inférieure à 10 % en poids, par rapport au poids total de la composition liquide.

8. Utilisation selon la revendication 1, **caractérisée en ce que** la composition liquide contient un ou plusieurs agents de blanchiment.

9. Utilisation selon la revendication 1, **caractérisée en ce que** la composition liquide ne contient pas d'agent de blanchiment mais est combinée avec un ou plusieurs agents de blanchiment lors de l'utilisation.

10. Utilisation selon l'une ou plusieurs des revendications 1 à 9, **caractérisée en ce que** lesdits un ou plusieurs agents de blanchiment sont choisis dans le groupe constitué par le perborate de sodium (monohydrate et tétrahydrate) et le percarbonate de sodium.

11. Utilisation selon l'une ou plusieurs des revendications 1 à 10, **caractérisée en ce que** lesdits un ou plusieurs agents de blanchiment sont utilisés dans une quantité de 1 à 25 % en poids, par rapport au poids total de la composition liquide.

12. Utilisation selon l'une ou plusieurs des revendications 1 à 11, **caractérisée en ce qu'**elle a lieu en présence d'un ou plusieurs activateurs de blanchiment.

13. Utilisation selon la revendication 12, **caractérisée en ce que** l'activateur de blanchiment est utilisé conjointement avec l'agent de blanchiment dans un mélange physique mais séparément de la composition liquide, le mélange physique de l'activateur de blanchiment et de l'agent de blanchiment est présent sous forme solide à 25 °C et la composition liquide ne contient ni agent de blanchiment ni activateur de blanchiment.

14. Utilisation selon la revendication 12, **caractérisé en ce que** l'activateur de blanchiment est utilisé séparément de l'agent de blanchiment et séparément de la composition liquide et la composition liquide ne contient ni agent de blanchiment ni activateur de blanchiment.

15. Utilisation selon l'une ou plusieurs des revendications 12 à 14, **caractérisée en ce que** lesdits un ou plusieurs activateurs de blanchiment sont choisis dans le groupe constitué par la tétraacétyléthylènediamine, l'acide décanoyloxybenzoïque, le n-nonanoyloxybenzènesulfonate et le n-lauroyloxybenzènesulfonate.

16. Composition liquide ayant une viscosité de 100 à 20 000 mPas, mesurée avec le viscosimètre Brookfeld LVT-II à 20 tr/min et à 20 °C, contenant
a) un ou plusieurs tensioactifs anioniques choisis dans le groupe des sulfonates de paraffine secondaires et les contre-ions des tensioactifs anioniques du composant a) choisis dans le groupe constitué par les cations de sodium, potassium, calcium et magnésium, et
b) un ou plusieurs tensioactifs non ioniques choisis dans le groupe constitué par les classes de tensioactifs des alcools gras alcoxylés, amides d'acides gras, amides d'acides gras alcoxylés et alkylpolyglycosides,
la quantité totale de tensioactifs des composants a) et b) étant > 50 % en poids, par rapport au poids total de la composition liquide, et les tensioactifs anioniques du composant a) et les tensioactifs non ioniques du composant b) étant présents dans la composition liquide dans un rapport pondéral du composant a) sur le composant b) de 3:1 à 1:3, à condition que la composition soit exempte d'alcanolamines et de leurs sels, et
la composition liquide contenant de 5 à 20 % en poids d'un ou plusieurs agents de blanchiment du groupe constitué par le peroxyde d'hydrogène et les persels inorganiques, par rapport au poids total de la composition liquide.

17. Composition liquide selon la revendication 16, **caractérisée en ce qu'**elle contient un ou plusieurs tensioactifs non ioniques du composant b) qui sont choisis parmi les produits de condensation d'alcools en C₁₀ à C₂₀ avec 2 à 18 moles d'oxyde d'éthylène pour 1 mole d'alcool.

18. Composition liquide selon la revendication 16 ou 17, **caractérisée en ce qu'**elle contient une ou plusieurs enzymes choisies dans le groupe constitué par les protéases, les amylases, les mannases, les lipases, les endolases, les pectinases, les cellulases, les pullinases, les cutinases et les peroxydases.

19. Composition liquide selon l'une ou plusieurs des revendications 16 à 18, **caractérisée en ce qu'**elle contient un ou plusieurs polymères anti-salissures.

20. Composition liquide selon l'une ou plusieurs des revendications 16 à 19, **caractérisée en ce qu'**elle contient de l'eau dans une quantité inférieure à 10 % en poids, par rapport au poids total de la composition liquide.
